# EUROPÄISCHE PATENTSCHRIFT

(11) **EP 3 222 414 B1**
(45) Veröffentlichungstag und Bekanntmachung des Hinweises auf die Patenterteilung: **17.07.2019**
(21) Anmeldenummer: 16174530.2
(22) Anmeldetag: 15.06.2016
(51) Int. Cl.: B30B 11/08, A61J 3/10, B30B 11/34, B30B 15/32, B30B 15/06, B30B 15/00

(54) **RUNDLAUFPRESSE MIT STEMPELN MIT MINDESTENS ZWEI HÖHENGESTAFFELTEN STEMPELSPITZEN ZUM AUSFÜHREN VON MEHREREN PRESSVORGÄNGEN WÄHREND EINES RUNDLAUFES**
ROTATION PRESS WITH STAMPS WITH AT LEAST TWO STAMP TIPS AT STAGGERED HEIGHTS FOR CARRYING OUT MULTIPLE PRESSING PROCESSES DURING A ROTATION
PRESSE A COMPRIMES ROTATIVE COMPRENANT DES POINÇONS AYANT AU MOINS DEUX POINTES DE POINÇONS ECHELONNEES EN HAUTEUR DESTINEE A EXECUTER PLUSIEURS PROCEDES DE PRESSE PENDANT UNE ROTATION

(30) Priorität: 24.03.2016 DE 102016105588
(43) Veröffentlichungstag der Anmeldung: 27.09.2017
(73) Patentinhaber: Korsch AG, 13509 Berlin (DE)
(72) Erfinder: WEISSBACH, Thomas, 13509 Berlin (DE); KLAER, Ingo, 13053 Berlin (DE); MIES, Stephan, 13467 Berlin (DE)
(74) Vertreter: Hertin und Partner Rechts- und Patentanwälte PartG mbB

(56) Entgegenhaltungen:
- EP-A1- 1 437 116
- EP-A1- 1 440 790
- CN-U- 202 573 048
- DE-A1- 10 212 959
- DE-U1- 20 220 440
- GB-A- 191 507 881
- US-A1- 2003 072 799

## Beschreibung

Die Erfindung betrifft eine Rundlaufpresse mit Stempeln mit mindestens zwei höhengestaffelten Stempelspitzen zum Ausführen von mindestens zwei bevorzugt aufeinander aufbauenden Pressvorgängen. Des Weiteren betrifft die Erfindung insbesondere Rundlaufpressen und Verfahren zur Herstellung von unterschiedlichen Einschicht- sowie Mehrschicht- und Mantelkerntabletten sowie zum Einpressen von Tabletten in Becher während eines Rundlaufes.

### Hintergrund und Stand der Technik

Die Erfindung betrifft das Gebiet von Rundlaufpressen, welche in der pharmazeutischen, technischen oder chemischen Industrie oder in der Nahrungsmittelindustrie eingesetzt werden, um aus pulverförmigen Materialien Tabletten oder Presslinge in großer Stückzahl herzustellen. Im bekannten Stand der Technik vollziehen Rundlaufpressen bevorzugt einen Pressvorgang während eines Rundlaufes, um eine Sorte von Tabletten oder Presslingen herzustellen. Hierzu umfassen bekannte Rundlauftablettenpressen Oberstempel und Unterstempel, welche durch ihr Zusammenwirken in Matrizenhohlräumen einer Matrizenscheibe das pulverförmige Material verpressen. Für eine Vielzahl von Anwendungen - insbesondere um Presslinge aus mehreren Komponenten herzustellen - ist es jedoch notwendig verschiedene Pressvorgänge sequenziell nacheinander durchzuführen.

Beispielsweise werden Rundlaufpressen im technisch-chemischen Bereich eingesetzt um Batterien insbesondere Knopfzellen herzustellen. Im Stand der Technik sind Knopfzellen zumeist wie folgt aufgebaut. Die Knopfzelle besteht in der Regel aus einem Becher in den eine Tablette aus Metalloxidpulver, die sogenannte Katode, eingelegt und eingepresst wird. Bei der anschließenden Montage der Knopfzelle wird auf die eingepresste Metalloxid Tablette ein Separator abgelegt, ein Dichtring mit dem Quellblatt in den Becher eingeführt, das Zinkpulver (die Anode) auf einem Quellblatt dosiert und der Deckel (der negative Pol) eingeführt. Anschließend kann die Öffnung des Bechers mit einem Werkzeug nach innen gebördelt werden, wobei der Deckel über den Druck der Dichtung nach unten gedrückt wird und die Knopfzelle gasdicht verschlossen wird.

Für die Herstellung einer Kathode für eine Knopfzelle mit Hilfe einer Rundläuferpresse sind somit mindestens folgende Schritte notwendig: i) Pressen einer Tablette aus Metalloxidpulver, ii) Einlegen eines Bechers in die Matrize, iii) Einlegen einer Tablette in den Becher und iv) Einpressen der Tablette in den Becher.

Es ist bekannt im Stand der Technik mit einer ersten Rundläuferpresse die Tabletten aus Metalloxidpulver herzustellen. Anschließend werden die Tabletten einem Montageautomaten zugeführt, in welchem die Tabletten in Becher eingelegt werden können. Die Becher mit den eingelegten Tabletten werden anschließend einer zweiten Rundlaufpresse zugeführt. In dieser werden die Becher mit den Tabletten nacheinander in Matrizen eingelegt. Beim nachfolgenden Pressvorgang wird die Tablette durch die Stempel nochmals verdichtet, wobei die Tablette flacher wird, während sich der Durchmesser vergrößert. Hierdurch liegt die nun eingepresste Tablette fugenfrei auf dem Becherboden vor und an dem Becherrand an. Bei diesem bekannten Verfahren werden somit drei Maschinen, d.h. zwei Rundlaufpressen und ein Montageautomat, miteinander mechanisch gekoppelt. Aus diesem Grund ist der geschilderte Produktionsablauf teuer, aufwendig und störungsanfällig.

Im Stand der Technik ist es daher auch bekannt ein Produktionsverfahren anzuwenden, bei dem nur zwei Rundlaufpressen zum Einsatz kommen, und diese auch nicht mechanisch miteinander verbunden sind. Dabei erfolgt das Pressen der Tablette aus Metalloxid-Pulver in einer ersten Rundlaufpresse und das Einlegen der Tablette in die Becher sowie das anschließende Einpressen der Tablette auf den Becherboden auf einer zweiten gesonderten Rundlaufpresse. Für jeden dieser Produktionsschritte wird eine volle Umdrehung des Rotors benötigt. Es wäre daher von Vorteil, eine einzige Rundlaufpresse bereitzustellen, welche diese sequenziellen Schritte während eines Rundlaufes durchführen kann.

Als ein weiteres Anwendungsbeispiel, bei welchem eine sequenzielle Durchführung von verschiedenen Pressvorgängen notwendig ist, sei die Herstellung von Mehrschichttabletten oder Mantelkerntabletten (Tablette in Tablette) genannt. Mantelkerntabletten bestehen aus unterschiedlichen Materialien und weisen ein Kern auf, welcher von einem Mantelmaterial umhüllt wird. Beispielsweise kann der Kern einen Wirkstoff beinhalten, welcher zu einem späteren Zeitpunkt, d.h. nach Auflösung des Mantelmaterials, abgegeben wird. Im bekannten Stand der Technik wird zur Herstellung einer Mantelkerntablette zunächst auf einer ersten Rundlaufpresse der Kern oder die Kerntablette hergestellt. Anschließend werden auf einer separaten Rundlaufpresse die Kerne in Matrizen eingelegt. Wobei den Matrizen vor- und nach dem Einlegen der Kerne ein Pulver für den Mantel zugeführt wird, so dass der Mantel mit dem Kern zu einer Mantelkerntablette verpresst wird. Für die Schritte der Herstellung des Kernes, sowie des Verpressens des Kernes mit dem Mantel sind somit im bekannten Stand der Technik mehrere Rundläuferpressen notwendig. Dies führt zu erhöhten Kosten und einem erhöhten Platzbedarf. Zum anderen ist aufgrund der erforderlichen Abstimmung zwischen den Rundläuferpressen der Herstellungsprozess störanfällig.

Dokumente CN202573048U und GB191507881 offenbaren eine Rundlaufpresse gemäß dem Oberbegriff des Anspruchs 1. Für eine Vielzahl von Anwendungsbereiche wäre es daher vorteilhaft, wenn sequenzielle ggf. aufeinander aufbauende Produktionsschritte auf einer einzigen Rundlaufpresse während eines Rundlaufes ausgeführt werden können.

### Zusammenfassung der Erfindung

Der Erfindung liegt somit die Aufgabe zugrunde die Nachteile des Standes der Technik zu beseitigen und eine Rundlaufpresse bereitzustellen, welche nacheinander verschiedene ggf. aufeinander aufbauende Pressvorgänge während eines Rundlaufes ausführen kann.

Erfindungsgemäß wird die Aufgabe durch die unabhängigen Ansprüche 1, 10 und 15 gelöst. Die abhängigen Patentansprüche stellen bevorzugte Ausführungsformen der erfindungsgemäßen Vorrichtung sowie der erfindungsgemäßen Verfahren dar.

Die Erfindung betrifft daher eine Rundlaufpresse zum Ausführen von mindestens zwei Pressvorgängen während eines Rundlaufes der Rundlaufpresse umfassend einen Rotor, eine Matrizenscheibe, eine Oberstempelführung zur Aufnahme von Oberstempeln und eine Unterstempelführung zur Aufnahme von Unterstempeln, wobei die Oberstempeln mindestens zwei Oberstempelspitzen aufweisen, wobei eine erste Oberstempelspitze eine um eine Längendifferenz (L_{D1}) kleinere Länge aufweist als eine zweite Oberstempelspitze und die Unterstempel mindestens zwei Unterstempelspitzen aufweisen, wobei eine erste Unterstempelspitze eine um die Längendifferenz (L_{D2}) größere Länge aufweist als eine zweite Unterstempelspitze, die Matrizenscheibe erste Matrizenhohlräume aufweist, welche zu den ersten Ober- und Unterstempelspitzen hin ausgerichtet sind, so dass in einem ersten Pressvorgang ein erstes Pressgut in den ersten Matrizenhohlräumen und in einem zweiten Pressvorgang ein zweites Pressgut in den zweiten Matrizenhohlräumen während eines Rundlaufes verpresst werden kann.

Die erfindungsgemäße Rundlaufpresse gehört zu der Gattung der Rundlaufpressen wie sie im Stand der Technik bekannt sind. Dabei weist der Rotor bevorzugt, eine Ober- und Unterstempelführung zur Aufnahme von Stempeln auf, so dass in den Matrizenhohlräumen einer Matrizenscheibe unter Zusammenwirken von Ober- und Unterstempeln pulverförmiges Material zu einem Pressling oder einer Tablette verpresst wird. Im Sinne der Erfindung bilden die Ober- bzw. Unterstempel mit den Matrizenhohlräumen der Matrizenscheibe bevorzugt die Presswerkzeuge zum Verpressen eines Materials zu einem Pressling oder einer Tablette. Die Presswerkzeuge bezeichnen im Sinne der Erfindung bevorzugt eine Einheit aus Oberstempeln, Unterstempeln und Matrizen, welche während eines Rundlaufes gemeinsam geführt werden. Es ist bevorzugt, dass die Rundlaufpresse eine Vielzahl von Presswerkzeugen aufweist, welche konzentrisch in der Ober- bzw. Unterstempelführung und in der Matrizenscheibe angeordnet vorliegen. Die Ober- und Unterstempel bezeichnen im Sinne der Erfindung bevorzugt eine Einheit von Ober- bzw. Unterstempelspitzen, welche während eines Pressvorganges gemeinsam geführt werden. In einer Ausführungsform kann ein Stempel aus mehreren Stempelspitzen bestehen, welche gemeinsam geführt werden. Es kann jedoch auch bevorzugt sein, dass der Stempel einen Stempelschaft und zwei oder mehrere Stempelspitzen umfasst, welche mit dem Stempelschaft verschraubt oder eingesetzt werden können. Dadurch ist es vorteilhafterweise möglich mit leichtem Aufwand die Stempelspitzen der Stempel auszutauschen. Es kann aber auch bevorzugt sein, dass die Stempel aus einem Stempelschaft und zwei oder mehreren Stempelspitzen bestehen, wobei der Stempelschaft und die Stempelspitzen miteinander stoffschlüssig verbunden sind. Durch die Ausgestaltung der Oberstempel kann die Anordnung und Länge der Oberstempelspitzen, welche zum Oberstempel gehören, festgelegt werden. Gleiches gilt für die Unterstempel, umfassend mindestens zwei Unterstempelspitzen. Im Sinne der Erfindung bezeichnet die Länge der Stempelspitzen bevorzugt die Ausdehnung der Stempelspitzen entlang der Pressrichtung senkrecht zur Ebene der Matrizenscheibe. Für den Fall, dass die Stempel einen Stempelschaft aufweisen, wird die Länge der Oberstempelspitzen bevorzugt von der unteren Fläche des Stempelschaftes gemessen, wohingegen die Länge der Unterstempelspitzen von der oberen Fläche des Stempelschaftes gemessen wird. Für Einsatzstempelspitzen entspricht die Länge somit bevorzugt der herausragenden Länge der Einsatzstempelspitzen. Beispielsweise kann ein bevorzugter Oberstempel eine erste Oberstempelspitze mit eine Länge von 12 mm aufweisen, eine zweite Oberstempelspitze mit einer Länge von 14 mm, ein bevorzugter Unterstempel eine erste Unterstempelspitze mit einer Länge von 15 mm und eine zweite Unterstempelspitze mit einer Länge von 13 mm. Für dieses Beispiel ist die Längendifferenz zwischen der ersten und zweiten Oberstempelspitze L_{D1} = 2 mm. Ebenso ist die Längendifferenz zwischen der ersten und zweiten Unterstempelspitze L_{D2} = 2 mm. Erfindungsgemäß ist insbesondere die Längendifferenz von Ober- oder Unterstempelspitzen in einem Stempel ausschlaggebend. So umfassen erfindungsgemäß die Oberstempel bevorzugt eine erste Oberstempelspitze, welche eine um eine Längendifferenz (L_{D1}) kleinere Länge aufweist als eine zweite Oberstempelspitze. Diese Längendifferenz der Oberstempelspitzen führt dazu, dass bei einer Pressbewegung die zweite Oberstempelspitze zuerst in einen zweiten Matrizenhohlraum eingeführt wird. Erst wenn die zweite Oberstempelspitze bereits um die Längendifferenz (L_{D1}) in dem zweiten Matrizenhohlraum eingeführt vorliegt, ist die erste Oberstempelspitze in einer Position, in welcher diese mit der oberen Fläche der Matrizenscheibe abschließt und in den ersten Matrizenhohlraum eingeführt wird. In reziproker Weise führt die erfindungsgemäße Längendifferenz L_{D1} der Unterstempelspitzen zu einem gestaffelten Einführen der Unterstempelspitzen in die ersten und zweiten Matrizenhohlräume.

Im Sinne der Erfindung werden die Stempel, umfassend Ober- und Unterstempel mit jeweils mindestens zwei Stempelspitzen mit unterschiedlichen Längen in Bezug auf die Ebene der Matrizenhohlräume, auch bevorzugt als höhengestaffelte oder gestaffelte Stempel bezeichnet. Eine Rundlaufpresse mit höhengestaffelten Stempeln stellt eine Abkehr vom Stand der Technik dar. Während es bekannt ist Rundlaufpressen mit Stempeln zu betreiben, welche zwei oder mehr Stempelspitzen aufweisen, sogenannte Mehrfachstempel, um Tabletten oder andere Presslinge in großer Stückzahl herzustellen, weisen die Stempel des bekannten Standes der Technik stets identische Längen der Stempelspitzen auf. So werden die Mehrfachstempel im Stand der Technik in der Regel dazu verwendet formidentische Tabletten oder Presslinge auf einer Presse herzustellen. Ein Fachmann wäre daher davon ausgegangen, dass die Nutzung von Ober- bzw. Unterstempeln mit unterschiedlichen Längen der Stempelspitzen zu Schwankungen der Eigenschaften der Tabletten oder Presslinge führt. Beispielsweise könnten unterschiedlichen Längen der einzelnen Stempelspitzen eines Mehrfachstempel-Presswerkzeuges das Tablettengewicht, die Steghöhe oder die Tablettenhärte verändern. Die höhengestaffelten Stempel der erfindungsgemäßen Rundlaufpresse stellen daher eine Abkehr vom Stand der Technik dar. Erfindungsgemäß wurde erkannt, dass diese Höhenstaffelung zu einer Reihe von überraschenden Vorteilen für eine Rundlaufpresse führt.

So kann aufgrund der Höhenstaffelung der Stempelspitzen der Ober- bzw. Unterstempel während eines Rundlaufes nacheinander unabhängige Pressvorgänge auf einer einzigen Rundlaufpresse durchgeführt werden. Beispielsweise kann es bevorzugt sein auf einer ersten Hälfte eines Rundlaufes der Rundlaufpresse unter Zusammenwirken der ersten Ober- und Unterstempelspitzen in den ersten Matrizenhohlräumen eine erste Sorte von Tabletten herzustellen. Bevorzugt befindet sich während dieses ersten Pressvorganges in den zweiten Matrizenhohlräumen kein zu verpressendes Material. In einer zweiten Hälfte des Rundlaufes kann durch die erfindungsgemäße Ausgestaltung der gestaffelten Stempel eine zweite Sorte von Tabletten in den zweiten Matrizenhohlräumen verpresst werden. Aufgrund der höhengestaffelten Stempel ist es möglich, diese beiden Pressvorgänge unabhängig voneinander zu gestalten. Beispielsweise kann das erste Pressgut durch die erste Unterstempelspitze nach oben ausgestoßen werden, während sich die zweite Unterstempelspitze auf einer Position unterhalb der Oberfläche der Matrizenscheibe befindet und somit nicht mit dem Abführen des ersten Pressgutes interferiert.

In einer bevorzugten Ausführungsform ist die Längendifferenz L_{D1} nahezu gleich der Längendifferenz L_{D2}. Im Sinne der Erfindung wird mit den Bezeichnungen "nahezu" oder "ungefähr" bevorzugt eine Toleranzspanne von ±15% bevorzugt von ±10% verstanden. In dieser bevorzugten Ausführungsform liegt somit eine reziproke Höhenstaffelung der Stempel vor, so dass der Abstand zwischen der unteren Fläche der ersten Oberstempelspitze zu der oberen Fläche ersten Unterstempelspitze, nahezu gleich dem Abstand der unteren Fläche der zweiten Oberstempelspitze zu der oberen Fläche zweiten Unterstempelspitze ist. Dies ist beispielsweise vorteilhaft zur Herstellung von ersten und zweiten Pressgütern gleicher Steghöhe. Bevorzugte höhengestaffelte Stempel können beispielsweise folgende Längendifferenzen aufweisen: L_{D1} = 1 mm und L_{D2} = 1 mm, L_{D1} = 1,4 mm und L_{D2} = 1,5 mm, L_{D1} = 2,5 mm und L_{D2} = 2,5 mm, L_{D1} = 2 mm und L_{D2} = 1,9 mm, L_{D1} = 3 mm und L_{D2} = 3 mm, L_{D1} = 4 mm und L_{D2} = 4 mm, L_{D1} = 6 mm und L_{D2} = 6,3 mm, L_{D1} = 2,5 mm und L_{D2} = 2,5 mm, L_{D1} = 8 mm und L_{D2} = 8,2 mm L_{D1} = 10 mm und L_{D2} = 10 mm oder auch L_{D1} = 15 mm und L_{D2} = 14,8 mm.

Es kann weiterhin auch bevorzugt sein, dass zur Herstellung Tabletten unterschiedlicher Höhe oder Härte die Längendifferenz L_{D1} ungleich der L_{D2} ist. Diese Flexibilität zur Herstellung unterschiedlicher Pressgüter oder aufeinander aufbauender Pressgüter ist ein besonderer Vorteil der erfindungsgemäßen Rundlaufpresse. Bevorzugte höhengestaffelte Stempel können somit auch beispielsweise folgende Längendifferenzen aufweisen: L_{D1} = 1 mm und L_{D2} = 1,5 mm, L_{D1} = 1,4 mm und L_{D2} = 1,9 mm, L_{D1} = 2 mm und L_{D2} = 2,5 mm, L_{D1}, L_{D1} = 2 mm und L_{D2} = 4 mm, L_{D1} = 3 mm und L_{D2} = 5 mm, L_{D1} = 4 mm und L_{D2} = 5 mm, L_{D1} = 6 mm und L_{D2} = 7 mm, L_{D1} = 6 mm und L_{D2} = 8 mm, L_{D1} = 7 mm und L_{D2} = 5 mm, L_{D1} = 6 mm und L_{D2} = 4,5 mm, L_{D1} = 8 mm und L_{D2} = 5 mm oder auch L_{D1} = 3,5 mm und L_{D2} = 2 mm, L_{D1} = 1,5 mm und L_{D2} = 0,8 mm, L_{D1} = 2,2 mm und L_{D2} = 1,5 mm oder auch L_{D1} = 0,9 mm und L_{D2} = 0, 6 mm.

Darüber hinaus ist es aufgrund der höhengestaffelten Stempel möglich das erste Pressgut in einem zweiten Pressvorgang während eines einzigen Rundlaufes weiterzuverarbeiten. So kann beispielsweise nach einem ersten Pressvorgang die erste Unterstempelspitze so gefahren werden, dass deren oberes Ende mit der Oberfläche der Matrizenscheibe abschließt. Aufgrund der Höhenstaffelung befindet sich die zweite Unterstempelspitze in dieser Position bevorzugt innerhalb des zweiten Matrizenhohlraumes, d.h. unterhalb der Oberfläche der Matrizenscheibe. Dadurch kann das erste Pressgut mit Hilfe beispielsweise eines Schiebers, eines Drehkreuzes oder einer anderen Fördereinrichtung in den zweiten Matrizenhohlraum transferiert werden. Anschließend kann durch Zugabe weiterer Materialien in die zweiten Matrizenhohlräume ein zweites Pressgut hergestellt werden, welches das erste Pressgut umfasst. Die Höhenstaffelung der Stempel erlaubt vorteilhafterweise eine besonders zuverlässige sequentielle Produktion und ggf. Weiterverarbeitung von Pressgütern während eines einzigen Rundlaufes der Rundlaufpresse. Hierdurch können während eines Rundlaufes in den ersten und zweiten Matrizenhohlräumen vielschichtige Pressgüter hergestellt werden.

Des Weiteren kann es auch bevorzugt sein, dass die Stempel mindestens je drei oder mindestens je vier Stempelspitzen umfassen die Matrizenscheibe dazu jeweils mindestens je drei oder mindestens je 4 ausgerichtete Matrizenhohlräume aufweist. Diese Stempelspitzen können untereinander jeweils gestaffelte Längendifferenzen aufweisen. Es kann aber auch bevorzugt sein, dass bei einer geraden Anzahl von Oberstempelspitzen jeweils eine erste Hälfte der Oberstempelspitzen eine um eine Längendifferenz L_{D1} kürzere Länge aufweist, als eine zweite Hälfte der Oberstempelspitzen. Entsprechend reziprok wäre es für diese Ausführungsform bevorzugt, dass eine erste Hälfte der Unterstempelspitzen eine um eine Längendifferenz L_{D2} längere Länge aufweist, als eine zweite Hälfte der Unterstempelspitzen. Vorteilhafterweise können dadurch mehrere erste und zweite Pressgüter während eines ersten und zweiten Pressvorganges hergestellt werden. Durch die Erhöhung der Anzahl der Stempelspitzen für die höhengestaffelten Stempel lassen sich somit gleichzeitig die Anzahl wie auch die Komplexität der hergestellten Pressgüter steigern.

Im Sinne der Erfindung bezeichnet ein Matrizenhohlraum bevorzugt eine Ausnehmung oder eine Öffnung innerhalb einer Matrizenscheibe in welche Pressgut eingeführt wird, um sodann durch ein Zusammenwirken der Ober und Unterstempel zu einem Pressling verpresst zu werden. Der Querschnitt der Matrizenhohlräume kann je nach gewünschter Form der Presslinge verschieden sein. Beispielsweise können die Matrizenhohlräume bevorzugt kreisförmig, rechteckig, dreieckig, sternförmig, ellipsenförmige, oval oder auch andere Formen annehmen. Es ist jedoch bevorzugt, dass die Ober und Unterstempel einen jeweils kongruenten Querschnitt zu den korrespondierenden Matrizenhohlräumen aufweisen, um als Formwerkzeuge effektiv das Material zu verpressen.

In einer bevorzugten Ausführungsform der Erfindung ist die Ausdehnung der ersten Matrizenhohlräume und die Ausdehnung der ersten Ober- und Unterstempelspitzen kleiner, als die Ausdehnung der zweiten Matrizenhohlräume und die Ausdehnung der zweiten Ober- und Unterstempelspitzen. Unter der Ausdehnung der Matrizenhohlräume wird im Sinne der Erfindung bevorzugt eine charakteristische Ausdehnung des Querschnittes eines Matrizenhohlraumes verstanden. Für eine bevorzugte Ausführungsform, in welcher der Matrizenhohlraum durch einen kreisförmigen Querschnitt gekennzeichnet ist, entspricht die Ausdehnung bevorzugt dem Durchmesser des Kreises. Im Falle eines quadratförmigen Matrizenhohlraumes entspricht die Ausdehnung bevorzugt der Länge des Quadrates. Die zu den Matrizenhohlräumen korrespondierenden Stempelspitzen haben bevorzugt einen kongruenten Querschnitt und somit eine nahezu gleiche Ausdehnung wie die Matrizenhohlräume. Dabei ist die Ausdehnung der Stempelspitzen so angepasst, dass diese passgenau in die Matrizenhohlräume eingeführt werden können. Die durch das Zusammenwirken der Stempelspitzen in den Matrizenhohlräumen hergestellten Presslinge nehmen ebenfalls bevorzugt den Querschnitt und somit die Ausdehnung der Matrizenhohlräume an. Durch die Ausgestaltung der ersten Matrizenhohlräume und der zweiten Matrizenhohlräume mit unterschiedlich großen Ausdehnungen erhalten das erste Pressgut und das zweite Pressgut eine unterschiedliche Ausdehnung im Querschnitt. Dadurch passt vorteilhafterweise das erste Pressgut, welches eine kleinere Ausdehnung aufweist, geometrisch in die zweiten Matrizenhohlräume. Beispielsweise kann es bevorzugt sein, dass die Matrizenhohlräume einen kreisförmigen Querschnitt aufweisen, wobei der Durchmesser der ersten Matrizenhohlräume 3 mm und der Durchmesser der zweiten Matrizenhohlräume 4 mm beträgt. Es kann aber auch bevorzugt sein, dass die Matrizenhohlräume unterschiedliche geformte Querschnittsfläche aufweisen. Zum Beispiel können bevorzugt die ersten Matrizenhohlräume Quadrate mit einer Seitenlänge von 3 mm sein, während die zweiten Matrizenhohlräume kreisförmige Öffnung mit einem Durchmesser von 5 mm sind. Die unterschiedlichen Ausdehnungen der ersten Matrizenhohlräume und der zweiten Matrizenhohlräume führen somit bevorzugt dazu, dass die ersten Pressgüter in die zweiten Matrizenhohlräumen transportiert werden können. Hierdurch ist es besonders zuverlässig möglich durch sequenziell aufeinander aufbauende Pressvorgängen komplexe Produkte wie bspw. Mehrschichttabletten oder Mantelkerntabletten in einem Rundlauf herzustellen.

Die Matrizenhohlräume können in der Matrizenscheibe auf verschiedene Weise geformt werden. Beispielsweise kann es bevorzugt sein, dass die Matrizenscheibe an dem Rotor als Ganzes vorliegt und die Matrizenhohlräume durch Ausnehmungen oder Öffnung in der Matrizenscheibe geformt werden. Für kreisförmige Matrizenhohlräume ist es bevorzugt, diese durch Bohrungen in einer Matrizenscheibe zu formen. Darüber hinaus kann es bevorzugt sein, die Matrizenscheibe zu segmentieren, wobei in jedem Segment der Matrizenscheibe mehrere Paare erster und zweiter Matrizenhohlräume vorliegen. Hierbei erfolgt ein Wechsel der ersten und zweiten Matrizenhohlräume durch einen Wechsel der Matrizensegmente.

In einer bevorzugten Ausführungsform der Erfindung weist die Matrizenscheibe Ausnehmungen für Matrizeneinsätze auf, wobei in einem Matrizeneinsatz der erste Matrizenhohlraum und der zweite Matrizenhohlraum vorliegen. In dieser bevorzugten Ausführungsform liegen somit die Matrizenhohlräume in sogenannten Matrizeneinsätzen vor. Die bevorzugten Matrizeneinsätze erlauben eine besonders präzise Anpassung der Matrizenhohlräume an die mindestens paarweise höhengestaffelten Stempel. Weiterhin ist der Ausbau der Matrizeneinsätze zusammen mit den Stempeln, besonders effektiv und zügig möglich. Anstatt beispielsweise je einen Matrizeneinsatz für einen ersten und einen zweiten Matrizenhohlraum zu verwenden, können beide Matrizenhohlräume durch den Wechsel eines einzigen Matrizeneinsatzes ausgetauscht werden.

In einer bevorzugten Ausführungsform betrifft die Erfindung eine Rundlaufpresse, welche eine Transportvorrichtung umfasst, wobei die Transportvorrichtung nach dem ersten Pressvorgang das erste Pressgut in den zweiten Matrizenhohlraum transportiert. Durch diese bevorzugte Ausführungsform ist es vorteilhafterweise möglich, aufeinander aufbauende Stempel während eines Rundlaufes der Rundlaufpresse zu realisieren. So kann in einem ersten Pressvorgang ein erstes Pressgut beispielsweise eine Tablette mit einem ersten Wirkstoff hergestellt werden. Anschließend kann diese erste Tablette in den zweiten Matrizenhohlraum transferiert werden und unter Zugabe von einem weiteren Wirkstoff oder Hüllmaterial zu einer Mehrschichttablette verarbeitet werden. Verschiedene Arten von Transportvorrichtung können bevorzugt zum Einsatz kommen. Hierzu gehören beispielsweise Schieber, Streifer, Drehkreuze, Transportsterne, Greifer, Vakuumköpfe, Schlaufen oder anderen mechanischen Fördereinrichtungen. Erfindungsgemäß erlauben die höhengestaffelten Stempel die Verwendung von besonders effizienten Transportvorrichtungen, welche das erste Pressgut über die Oberfläche der Matrizen- Scheibe schieben können.

In einer bevorzugten Ausführungsform der Erfindung ist die Transportvorrichtung dadurch gekennzeichnet, dass die Transportvorrichtung ein Drehkreuz oder einen Schieber umfasst und nach dem ersten Pressvorgang der Unterstempel auf eine Position fahrbar ist, in welcher die erste Unterstempelspitze an ihrem oberen Ende mit der Oberfläche der Matrizenscheibe abschließt und der Transport des ersten Pressgutes in den zweiten Matrizenhohlraum durch ein Drehen des Drehkreuzes oder durch den Schieber erfolgt. Durch die bevorzugte Transportvorrichtung als Drehkreuz oder als Schieber ist ein besonders schnell getakteter Transfer des ersten Pressgutes in die zweiten Matrizenhohlräume möglich. Während der erste Unterstempel auf eine Position gefahren werden kann, in welcher das obere Ende der ersten Unterstempelspitze mit der Oberfläche der Matrizenscheibe abschließt, befindet sich vorteilhafterweise die zweite Unterstempelspitze unterhalb der Oberfläche der Matrizenscheibe und innerhalb der zweiten Matrizenhohlräume. Hierdurch sind die zweiten Matrizenhohlräume von unten mit der zweiten Unterstempelspitze als Gegenstück abgeschlossen und bereit für die Aufnahme des ersten Pressgutes. Dabei war es überraschend, dass die Stempel zügig in diese Position gefahren werden können, während unter Verwendung eines Drehkreuzes und oder eines Schiebers eine Verschiebung des Pressgutes in die zweiten Matrizenhohlräume erfolgt. Des Weiteren erlauben die bevorzugten Transportvorrichtungen nicht nur eine besonders hohe Taktung, sondern sind zudem überraschend präzise. So lässt sich insbesondere unter Verwendung eines Drehkreuzes oder eines Schiebers eine zentrierte Position des ersten Pressgutes in den zweiten Matrizenhohlräumen realisieren. Dabei war es überraschend, dass die bevorzugten Transportvorrichtungen sowohl erste Pressgüter mit deutlicher kleinerer als auch annähernd gleich großer Ausdehnung im Vergleich zu den zweiten Matrizenhohlräumen passgenau und sicher platzieren.

In einer bevorzugten Ausführungsform ist die Rundlaufpresse dadurch gekennzeichnet, dass die ersten Matrizenhohlräume und die ersten Ober- und Unterstempelspitzen auf einem inneren Teilkreis konzentrisch angeordnet sind und die zweiten Matrizenhohlräume und die zweiten Ober- und Unterstempelspitzen auf einem äußeren Teilkreis konzentrisch angeordnet sind. Bevorzugt bezeichnet der "innere" Teilkreis einen Teilkreis mit einem kleineren Durchmesser um die Rotationsachse im Vergleich zum "äußeren" Teilkreis, welcher bevorzugt den inneren Teilkreis umschließt. Dabei hat sich erwiesen, dass ein Transport des ersten Pressgutes nach dem ersten Pressvorgang zu den zweiten Matrizenhohlräumen besonders schnell und präzise erfolgen kann, wenn die ersten Matrizenhohlräume konzentrisch auf einem inneren Kreis im Vergleich zu den zweiten Matrizenhohlräumen angeordnet sind. Beispielsweise kann mithilfe eines Greifarmes, eines Schiebers oder aber eines Drehkreuzes eine zügig, getaktete Bewegung das erste Pressgut von innen nach außen verschieben. Dieser Transport entlang der Zentrifugalkraft war überraschend präziser als in die entgegengesetzte Richtung. Weiterhin kann durch die radiale Ausrichtung der ersten und der zweiten Matrizenhohlräume auf einem inneren und äußeren Kreis eine besonders hohe Dichte von Matrizenhohlräume konzentrisch auf der Matrizenscheibe angeordnet werden. Die bevorzugte Anordnung der ersten und zweiten Matrizenhohlräume erlaubt nicht nur sequenzielle Pressvorgänge schnell nacheinander ausführen, sondern führt zu einer gesteigerten Produktivität der Rundlaufpresse.

In einer bevorzugten Ausführungsform betrifft die Erfindung eine Rundlaufpresse, welche zum Verpressen von Tabletten in Bechern geeignet ist und eine erste Füllstation, eine erste Pressstation, eine Bechereinlegestation, eine Transportvorrichtung und eine zweite Pressstation umfasst, wobei die erste Füllstation ausgebildet ist, um Pulver vorzugsweise ein Metalloxid-Pulver in die ersten Matrizenhohlräume zu dosieren, die erste Pressstation ausgebildet ist, das Pulver in einem ersten Pressvorgang in den ersten Matrizenhohlräumen zu einer Tablette zu verpressen, die Bechereinlegestation ausgebildet ist, um Becher in die zweiten Matrizenhohlräume einzulegen, die Transportvorrichtung ausgebildet ist, um die Tablette in die Becher einzulegen, welche sich in den zweiten Matrizenhohlräumen befinden und die zweite Pressstation ausgebildet ist, die Tablette in den Bechern in einem zweiten Pressvorgang einzupressen.

Mit dieser bevorzugten Ausführungsform ist vorteilhafterweise möglich während eines Rundlaufes zunächst eine Tablette oder einen Pressling in den ersten Matrizenhohlräumen herzustellen und diese dann zur Weiterverarbeitung an Becher in den zweiten Matrizenhohlräumen weiterzugeben. Anschließend wird die Tablette oder der Pressling in einem zweiten Pressvorgang in den Becherboden eingepresst. Im bekannten Stand der Technik sind für das Einpressen von Tabletten in Becher mindestens zwei Rundlaufpressen notwendig. Zu diesem Zweck sind verschiedene Hilfsprozesse erforderlich wie das Bevorraten, Befördern und Zuführen der auf einer ersten Rundlaufpresse produzierten Tabletten an eine zweite Rundlaufpresse. Die Rundlaufpresse zeichnet sich zum einen daher durch ein Ersparnis an Platz und Materialaufwand aus. Zum anderen wird - da die Hilfsprozesse entfallen - durch die bevorzugte Rundlaufpresse Energie eingespart und der Produktionsprozess effizienter gestaltet. Es ist besonders bevorzugt, dass die Rundlaufpresse geeignet ist zum Verpressen von Metalloxid-Pulvern in Bechern, wodurch eine Kathode bereitgestellt werden kann, welche zu einer Knopfzelle weiterverarbeitet wird. Die bevorzugte Rundlaufpresse ist jedoch nicht nur auf die Verwendung in der chemisch-technischen Industrie zu Batterieherstellung geeignet, sondern weist die genannten Vorteile auch für andere Anwendungen auf, in denen Tabletten oder Presslinge in Behältern verpresst werden.

Es ist bevorzugt, dass die Füllstation, die erste Pressstation, die Bechereinlegestation die Transportvorrichtung und die zweite Pressestation entlang der Rotationsrichtung der Rundlaufpresse sequenziell hintereinander angeordnet sind. Es können verschiedene bekannte Füllstationen zum Einsatz kommen, um die Dosierung von pulverförmigen Material in die ersten Matrizenhohlräume zu gewährleisten. Bevorzugt umfasst die Füllstation zu diesem Zweck einen Füllschuh auf, welcher eine Materialzufuhr umfasst und zur Dosierung von pulverförmigen Material in die ersten Matrizenhohlräume konstruiert ist. Für die Herstellung von Kathoden für Knopfzellen, ist es bevorzugt, dass die ersten und zweiten Matrizenhohlräume einen kreisförmigen Querschnitt aufweisen, wobei der Durchmesser der ersten Matrizenhohlräume kleiner ist als der Durchmesser der zweiten Matrizenhohlräume. Für andere Anwendungen können auch unterschiedliche Formen der Matrizenhohlräume bevorzugt sein. Nach dem Füllen des pulverförmigen Materials in die ersten Matrizenhohlräume stellt eine Dosierungsvorrichtung bevorzugt die Menge an Pulvermaterial in den ersten Matrizenhohlräumen ein. Beispielsweise kann zu diesem Zweck vor dem Füllen eines ersten Matrizenhohlraumes der erste Unterstempel in eine tiefliegende Ansaugposition gefahren werden, um anschließend auf die gewünschte Höhe angehoben zu werden. Das überschüssige Pulvermaterial wird bevorzugt mit einem Abstreifer entfernt. Das Volumen des verbleibenden Pulvers ist hierdurch wohl definiert und erlaubt die Herstellung homogener Tabletten mit konstantem Gewicht. Es ist bevorzugt, dass sich an die Füllstation die erste Pressstation anschließt. Als Pressstation kann beispielsweise eine Druckrollenstation bevorzugt sein. Bei einer Druckrollenstation wird bevorzugt durch obere und untere Druckrollen eine Kraft auf die oberen bzw. unteren Stempel ausgeübt, so dass durch ein Zusammenwirken der ersten Ober- und Unterstempelspitzen das pulverförmige Material in den ersten Matrizenhohlräumen verpresst wird.

Bevorzugt schließt sich entlang der Rotationsrichtung an die Pressstation die Bechereinlegestation an. Bevorzugt werden die Becher durch die Bechereinlegestation in die zweiten Matrizenhohlräume positioniert. Hierzu kann eine Becherzufuhrvorrichtung, beispielsweise ein Transportband, die Becher der Bechereinlegestation zuführen. Die Bechereinlegestation umfasst bevorzugt eine Übernahme- und Übergabevorrichtung für die Becher, welche beispielsweise als ein Drehkreuz ausgestaltet ist. Bevorzugt werden die Becher vor dem Einlegen vereinzelt, wobei bevorzugt Greifarme zum Einsatz kommen. Diese erlauben eine präzise Positionierung der Becher in die zweiten Matrizenhohlräume. Vorteilhafterweise können auch andere aus dem Stand der Technik bekannte Vorrichtungen zum Einlegen der Becher mit der Rundlaufpresse kombiniert werden.

Die sich anschließende Transportvorrichtung ist derart konstruiert, dass diese die in dem ersten Pressvorgang hergestellte Tablette in die Becher befördern kann, welche in den zweiten Matrizenhohlräumen eingelegt vorliegen. Bevorzugt ist die Transportvorrichtung ein Drehkreuz, welches radial auslaufende Schiebearme aufweist, durch deren Drehung die Tablette auf der Matrizenscheibe verschoben werden können. Zu diesem Zweck ist es bevorzugt, dass die erste Unterstempelspitze auf eine Position gefahren wird, in welcher das obere Ende der ersten Unterstempelspitze mit der Oberfläche der Matrizenscheibe abschließt. In dieser Position befindet sich die Tablette auf der ersten Unterstempelspitze liegend auf Ebene der Matrizenscheibe. Vorteilhafterweise ist daher zum Transport kein Anheben der Tabletten beispielsweise mit Greifern notwendig, um diese in die Becher einzulegen. Stattdessen wird durch das Verschieben der Tabletten eine schnelle und präzise Beförderung der Tabletten erreicht. Insbesondere wird dadurch ein Abrieb oder eine Beschädigung der Tabletten während des Transportes wirksam vermieden. Aufgrund der erfindungsgemäßen Höhenstaffelung der Unterstempel befindet sich während des Transportes der Tabletten die zweite Unterstempelspitze in den zweiten Matrizenhohlräumen unterhalb der Matrizenoberfläche. Es ist bevorzugt, dass die Längendifferenz L_{D2} zwischen der ersten Unterstempelspitze und der zweiten Unterstempelspitze mindestens der Höhe der Becher entspricht, so dass in dieser Position der obere Rand des Bechers, welcher auf der zweiten Unterstempelspitze ruht, ebenfalls unterhalb der Matrizenoberfläche positioniert ist. Somit fällt die Tablette mittels der Schwerkraft in den Becher. Im Vergleich zum Stand der Technik wird dadurch ein besonders schnelles, präzises und schonendes Einlegen der Tabletten in die Becher ermöglicht.

Bevorzugte Längendifferenzen für die gestaffelten Stempel zum Einpressen von Tabletten in Becher für Kathoden sind beispielsweise eine L_{D1} zwischen 1 mm und 6 mm, sowie eine L_{D2} zwischen 1 mm und 6 mm, wobei es besonders bevorzugt ist, dass L_{D1} nahezu gleich L_{D2} ist. Vorteilhafterweise erfolgt das Einlegen zeitlich unmittelbar nach der Herstellung der Tabletten, so dass auch sensitive oder brüchige Tablette sicher in die Becher eingelegt werden können. Im Stand der Technik kommt es während der Beförderung fragiler Tabletten von einer ersten Rundlaufpresse zu einer zweiten Rundlaufpresse oftmals zu Beschädigungen und somit einem erhöhten Ausschuss. An die Transportvorrichtung schließt sich bevorzugt die zweite Pressstation an, welche mithilfe der zweiten Ober- und Unterstempelspitzen die Tablette in den Becher einpresset. Vorteilhafterweise kann durch Anpassung der Längendifferenzen L_{D1} und L_{D2} der gestaffelten Stempel das Einpressen der Tabletten optimiert werden. Während dieses zweiten Pressvorganges ist es bevorzugt, dass die zweite Unterstempelspitze sich nahezu nicht bewegt, während die zweiten Oberstempelspitze von oben die Tablette in den Becherboden eindrückt. Wenn die Presswerkzeuge die zweite Pressstation passieren, fungiert die Unterstempelspitze praktisch als Gegenhalter, da diese den Becher in einer fixen Position hält. Die Presskraft wird vorwiegend über die Oberstempelspitze auf die Tablette gebracht. Durch die Krafteinwirkung wird die eingelegte Tablette flach gegen den Becherboden gedrückt. Dadurch wird die Tablette flacher aber gleichzeitig wächst sie im Durchmesser und bekommt so innigen Kontakt zur Becherinnenwand. Bei einer bevorzugt zentrisch eingelegten Tablette wird diese symmetrisch in den Becherboden eingepresst und schließt somit besonders homogen an den Becherrand an. Dadurch ist die Tablette fest und sicher im Becher eingepresst und kann ohne das Risiko einer Beschädigung weitere Montageschritte überstehen. Die in den Bechern gepresste Tablette stellt ein mehrschichtiges, zweites Pressgut dar, welches auf dem ersten Pressgut (der Tablette) aufbaut. Bevorzugt umfasst die Rundlaufpresse zudem eine Auswurfstation, welche die fertiggepressten Becher auswirft. In einer besonders bevorzugten Ausführungsform handelt es sich bei den Tabletten um Metalloxidpulver-Tabletten und bei den Bechern um Metallbecher. Die Becher mit eingepressten Metalloxidtabletten entsprechen bevorzugt Kathoden zur Produktion einer Knopfzelle. Durch die Abfolge der Produktionsschritte auf einer einzigen Rundlaufpresse ist es überraschend möglich Knopfzellen mit besonders konstanter, hochwertiger Qualität herzustellen. Insbesondere können Schwankungen vermieden werden, welche im Stand der Technik durch die gesonderte Herstellung der Tabletten auf separaten Rundlaufpressen und deren Lagerung und Transport auftreten können.

In einer bevorzugten Ausführungsform umfasst die erste Pressstation ein Messgerät zur Bestimmung der Presskraft während des ersten Pressvorganges und die Rundlaufpresse umfasst eine Auswurfstation, welche ausgebildet ist um Tabletten auszuwerfen, bei denen während des Verpressens die Presskraft von einem festgelegten Normbereich abweicht. In dieser bevorzugten Ausführungsform kann vorteilhafterweise eine zusätzliche Qualitätskontrolle der Tabletten erfolgen. So ist es bekannt, dass Pressstationen, wie beispielsweise Druckrollenstationen ein Messgerät, z.B. eine Messzelle, umfassen, welche die Presskraft während eines Pressvorganges bestimmt. Beispielsweise kann sich hierzu innerhalb der Pressstation eine Messzelle mit einem Messarm befinden, dessen Beugung einen Rückschluss über die zum Pressen aufgewandte Kraft erlaubt. Je nach Materialeigenschaft und gewünschter Steghöhe oder Härte wird bevorzugt ein Normbereich für die ausgeübte Presskraft festgelegt. Der Normbereich weist bevorzugt eine Toleranz auf, welche die zugelassenen Schwankungen der Tabletteneigenschaften reflektiert. Sollte während des ersten Pressvorganges eine Presskraft aufgewendet werden, welche von diesem Normbereich abweicht, so liegt eine Störung vor. Beispielsweise könnte es sein, dass nicht genügend Material in die ersten Matrizenhohlräume dosiert wurde. Es kann aber auch sein, dass das erste Pressgut verunreinigt ist. Im Falle einer vom Normbereich abweichenden Presskraft ist es bevorzugt möglich mithilfe einer Auswurfstation fehlerhafte Tabletten zu entfernen. In einer bevorzugten Ausführungsform wird in der Auswurfstation die fehlerhafte Tablette durch die erste Unterstempelspitze ausgehoben, sodass diese auf eine Auswerfschiene gelangt und abgeführt werden kann. Dabei hat es sich gezeigt, dass die Höhenstaffelung der Unterstempel ein besonders zielgenaues Auswerfen ermöglicht, da die zweite Unterstempelspitze sich währenddessen bevorzugt unterhalb der Oberfläche der Matrizenscheibe befindet.

In einer weiteren bevorzugten Ausführungsform der Erfindung umfasst die zweite Pressstation ein Messgerät zur Bestimmung der Presskraft während des zweiten Pressvorganges und die Rundlaufpresse umfasst eine Sortierstation, welche ausgebildet ist, um Kathoden in Abhängigkeit von der Presskraft, während des zweiten Pressvorganges einem Transportweg für geeignete Kathoden oder einem Transportweg für ungeeignete Kathoden zuzuführen, sofern die Presskraft von einem festgelegten Normbereich abweicht. Mit dieser bevorzugten Ausführungsform ist es möglich das korrekte Verpressen der Tabletten in den Becher zu überwachen und gegebenenfalls Becher mit gepressten Tabletten auszusortieren, welche nicht den Anforderungen entsprechen. Diese Ausführungsform ist besonders bevorzugt für die Überwachung von Kathoden. Bevorzugt wird ein Normbereich festgelegt, welcher der Presskraft im zweiten Pressvorgang entspricht, welche zu einem besonders homogenen Einpressen der Tabletten und somit bevorzugt geeigneten Kathoden führt. Sollte mithilfe des Messgeräts zur Bestimmung der Presskraft eine Abweichung von diesem Normbereich festgestellt werden, zeigt dies eine fehlerhafte oder fehlerhaft in den Becher eingelegte Tablette an. Sollte beispielsweise eine fehlerhafte zerbrochene Tablette in den Becher eingepresst worden sein, ist die benötige Presskraft auf Grund der geringeren Oberfläche der z.B. halben Tablette kleiner. Somit kann über die Presskraftkontrolle eine fehlerhafte Kathode erkannt und zuverlässig aussortiert werden, so dass diese nicht in den weiteren Fertigungsprozess gelangt. Es ist bevorzugt, dass die Sortierstation fehlerhafte Kathoden auf den Transportweg für ungeeignete Kathoden leitet. Zu diesem Zweck kann es bevorzugt sein, dass die Sortierstation eine zweigeteilte Auswurfschiene umfasst, wobei geeignete Kathoden in einen Abschnitt der Auswurfschiene und ungeeignete Kathoden in den anderen Abschnitt der Auswurfschiene ausgehoben werden. Es ist bevorzugt, dass während des Ausstoßens der Kathode die Oberstempelspitze auf der eingepressten Metalloxid-Tablette verbleibt, bis der Boden des Bechers die Oberseite der Matrizenscheibe erreicht hat. Bevorzugt verhindert ein automatischer Niederhalter, dass die Oberstempelspitze an der Becherinnenwand klemmt und den Becher über das Niveau der Matrizenplatte anheben kann. Über eine Abstreifvorrichtung können ebenso bevorzugt die guten Kathoden einer Ablaufrutsche zugeführt und so in einen Sammelbehälter geleitet, während fehlerhaften Kathoden mit Hilfe einer pneumatischen Einzelsortierung in einen separaten Abfallbehälter gelangen.

In einer besonders bevorzugten Ausführungsform der Rundlaufpresse weisen beide Pressstationen Messgeräte für die Presskraft auf, so dass sowohl fehlerhafte Tabletten als auch fehlerhafte Kathoden aussortiert werden können. Diese kombinierte Sicherheitskontrolle ermöglicht eine besonders hohe Qualität der gepressten Kathoden sicher zu stellen. Aufgrund der doppelten Qualitätssicherung zeichnet sich die bevorzugte Rundlaufpresse durch eine gleichbleibend hohe Qualität der Kathoden aus, selbst bei stark erhöhter Produktionsfrequenz.

Weiterhin betrifft die Erfindung ein Verfahren bevorzugt zur Herstellung von Kathoden für Knopfzellen unter Verwendung einer erfindungsgemäßen Rundlaufpresse umfassend die folgenden Schritte
a) Dosieren von Pulver vorzugsweise von einem Metalloxid-Pulver in erste Matrizenhohlräume mit Hilfe einer Füllstation
b) Verpressen des Pulvers, vorzugsweise des Metalloxid-Pulvers, zu Tabletten mit Hilfe einer ersten Pressstation, wobei optional die Presskraft bestimmt wird
c) Optionales Auswerfen von Tabletten, für welche eine Presskraft während des Schrittes c) bestimmt wurde, welche von einem Normbereich abweicht
d) Einlegen der Becher in die zweiten Matrizenhohlräume mit Hilfe einer Bechereinlegestation
e) Einlegen der Tablette mit Hilfe einer Transportvorrichtung vorzugsweise umfassend ein Drehkreuz in die Becher, welche sich in den zweiten Matrizenhohlräumen befinden
f) Verpressen der Tablette in den Boden der Becher mit Hilfe der zweiten Pressstation und des Zusammenwirkens der zweiten Oberstempelspitzen und der zweiten Unterstempelspitzen, wobei optional die Presskraft bestimmt wird
g) Auswerfen der Kathoden, wobei optional die Kathoden mit Hilfe der Sortierstation in Abhängigkeit von der in Schritt f) bestimmten Presskraft einem Transportweg für geeignete Kathoden oder einem Transportweg für ungeeignete Kathoden zugeführt werden.

Mit diesem bevorzugten Verfahren ist es möglich, auf besonders kostensparende Art mit Hilfe einer einzigen Rundlaufpresse eine große Stückzahl von Kathoden herzustellen. In dem Verfahren wird bevorzugt jene bevorzugten Ausführungsformen der erfindungsgemäßen Rundlaufpresse verwendet, welche für das Verpressen von Tabletten in Bechern geeignet ist. Vorteile, welche für technische Merkmale der bevorzugten Ausführungsform der Rundlaufpresse genannt wurden, gelten vorteilhafterweise auch für das beschriebene Verfahren. Beispielsweise ist für eine bevorzugte Rundlaufpresse zum Pressen von Tabletten offenbart, dass ein Drehkreuz als Transportvorrichtung einen besonders schnellen und präzisen Transport der Tabletten in die Becher ermöglicht. Ein Fachmann schließt daraus, dass bei dem beschriebenen Verfahren somit ebenfalls ein Drehkreuz als Transportvorrichtung bevorzugt eingesetzt werden kann und sich für das Verfahren die genannten Vorteile in Bezug auf den Transport der Tabletten in die Becher ergeben.

In einer weiteren bevorzugten Ausführungsform betrifft die Erfindung eine Rundlaufpresse zum Ausführen von mindestens drei Pressvorgängen während eines Rundlaufes der Rundlaufpresse und ist dadurch gekennzeichnet, dass die Rundlaufpresse zur Herstellung von Mantelkerntabletten geeignet ist und die Rundlaufpresse eine erste Füllstation, eine erste Pressstation, eine zweite Füllstation, eine zweite Pressstation, eine Transportvorrichtung, eine dritte Füllstation und eine dritte Pressstation umfasst, wobei die erste Füllstation ausgebildet ist, um ein erstes Pulver in die ersten Matrizenhohlräume zu dosieren, die erste Pressstation ausgebildet ist, das erste Pulver in einem ersten Pressvorgang in den ersten Matrizenhohlräumen zu einer Kerntablette zu verpressen, die zweite Füllstation ausgebildet ist, um ein zweites Pulver in die zweiten Matrizenhohlräume zu dosieren, die zweite Pressstation ausgebildet ist, um das zweite Pulver in einem zweiten Pressvorgang in den zweiten Matrizenhohlräumen anzupressen, die Transportvorrichtung ausgebildet ist, um die Kerntablette in die zweiten Matrizenhohlräume auf das bereits angepresste zweite Pulver einzulegen, die dritte Füllstation ausgebildet ist, um das zweite Pulver in die zweiten Matrizenhohlräume zu dosieren, wodurch die Kerntablette mit dem zweiten Pulver bedeckt wird und die dritte Pressstation ausgebildet ist, um in einem dritten Pressvorgang, die von dem zweiten Pulver ummantelte Kerntablette in den zweiten Matrizenhohlräumen zu einer Mantelkerntablette zu verpressen.

Die bevorzugte Rundlaufpresse eignet sich vorteilhafter zur Durchführung von mindestens drei sequenziellen Pressvorgängen, wobei die Pressgüter in den aufeinander aufbauenden Pressvorgängen weiterverarbeitet werden können. Es ist besonders bevorzugt, dass die erste Füllstation, die erste Pressstation, die zweite Füllstation, die zweite Pressstation, die Transportvorrichtung, die dritte Füllstation und die dritte Pressstation entlang der Rotationsrichtung der Rundlaufpresse angeordnet vorliegen. Mit Hilfe der ersten Füllstation ist es bevorzugt möglich pulverförmiges Material in die ersten Matrizenhohlräume zu dosieren. Dabei kann bevorzugt ein Füllschuh aus dem bekannten Stand der Technik zum Einsatz kommen. Anschließend erfolgt mithilfe der ersten Pressstation ein Verpressen des ersten Pressgutes in den ersten Matrizenhohlräumen. Es ist besonders bevorzugt, dass zur Herstellung der Mantelkerntabletten die Matrizenhohlräume einen kreisförmigen Querschnitt aufweisen, wobei der Durchmesser der ersten Matrizenhohlräume kleiner ist als der Durchmesser der zweiten Matrizenhohlräume. Durch das Verpressen eines ersten Pulvers im ersten Pressvorgang bildet das erste Pressgut bevorzugt den Kern der Mandelkerntablette. Im Sinne der Erfindung werden die Begriffe Kern und Kerntablette bevorzugt synonym verwandt. Der Kern unterscheidet sich in Bezug auf seine pharmazeutische Zusammensetzung bevorzugt vom Mantel. Beispielsweise kann der Kern einen ersten Wirkstoff beinhalten, welcher nach oraler Einnahme vom Organismus zeitversetzt nach einer Verdauung des Mantels aufgenommen wird. Bevorzugt ist daher das zweite Pulver ein pulverförmiges Material, welches den Mantel der Mantelkerntablette bildet. Unter Verwendung der zweiten Füllstation kann das zweite Pulver in die zweiten Matrizenhohlräume dosiert werden, während diese von unten durch die zweiten Unterstempelspitzen verschlossen sind. Mit Hilfe einer zweiten Pressstation wird bevorzugt durch Zusammenwirken der zweiten Ober- und Unterstempelspitzen das zweite Pulver auf den zweiten Unterstempelspitzen angepresst. Dies erlaubt eine stabile Aufnahme der Kerntablette. Das Anpressen wird im Sinne der Erfindung auch bevorzugt als *tamping* bezeichnet. Mit Hilfe der Transportvorrichtung ist es vorteilhafterweise möglich den im ersten Pressvorgang hergestellten Kern einfach und zügig in die zweiten Matrizenhohlräume zu transportieren. Dabei zeigt die höhengestaffelte Ausgestaltung der Unterstempel die genannten Vorteile auf. So erfolgt der Transport des Kerns bevorzugt, während sich die erste Unterstempelspitze auf einem abschließenden Niveau mit der Matrizenoberfläche befindet. In dieser Positionierung liegt die zweite Unterstempelspitze in den zweiten Matrizenhohlräumen unterhalb der Matrizenoberfläche vor. Es ist bevorzugt, dass die Längendifferenz L_{D2} mindestens die halbe Steghöhe, bevorzugt mindestens die Steghöhe der herzustellenden Mantelkerntablette beträgt. Durch eine Transportvorrichtung bevorzugt durch ein Drehkreuz oder einen Schieber kann nunmehr der Kern mit besonders geringem Abrieb in die zweiten Matrizenhohlräume auf der Matrizenscheibe geschoben werden. Ein Anheben, Greifen oder anderweitige störanfällige Transportbewegungen sind nicht notwendig. Stattdessen fällt die Kerntablette zentriert auf das Mantelpulver, welches auf der zweiten Unterstempelspitze in einem zweiten Matrizenhohlraum angepresst vorliegt. Vorteilhafterweise wird dadurch eine präzise Positionierung der Kerntablette innerhalb der herzustellen Mantelkerntablette ermöglicht.

Der Fachmann erkennt, dass die Längendifferenzen L_{D1} und L_{D2} der gestaffelten Stempel bevorzugt auf die Herstellung der gewünschten Mantelkerntabletten angepasst werden. Die Längendifferenzen hängen somit nicht nur von den Abmaßen des Kernes und Mantelkerntablette ab, sondern auch von den Eigenschaften des Pressmaterials. Insbesondere spielt das Verdichtungsverhältnis des Pressmaterials eine entscheidende Rolle bei Mehrschicht- oder Mantelkerntabletten. Das Verdichtungsverhältnis vom losen Pulver zu einem Pressling kann bevorzugt zwischen 1,5 zu 1 und 7 zu 1 liegen. Bevorzugte Längendifferenzen der gestaffelten Stempel zur Herstellung von Mantelkerntabletten sind beispielsweise eine L_{D1} zwischen 0,5 mm und 4 mm, sowie eine L_{D2} zwischen 0,5 mm und 4 mm. Bevorzugt erlaubt die dritte Füllstation ein Bedecken des Kerns von oben mit dem Mantelpulver. Die dritte Pressstation schließt sich bevorzugt an die dritte Füllstation an und ist konfiguriert, um das mehrschichtige dritte Pressgutes durch ein Zusammenwirken der zweiten Ober- und Unterstempelspitzen zu verpressen. Das dritte Pressgut besteht somit bevorzugt aus einem inneren Kern, bestehend aus dem ersten Pulver und einem äußeren Mantel bestehend aus dem zweiten Pulver und bildet die Mantelkerntablette.

Es war überraschend, dass mit Hilfe einer Rundlaufpresse, welche die erfindungsgemäß gestaffelten oberen und unteren Stempel aufweist, Mantelkerntabletten während eines Rundlaufes hergestellt werden können. Während im Stand der Technik auf jeweils separaten Rundlaufpressen die Kerntabletten verpresst und anschließend ummantelt werden, ist dies nunmehr auf einer einzigen Rundlaufpresse möglich. Dadurch werden Anschaffungskosten sowie Energie für den Betrieb der Pressen gespart. Weiterhin lässt sich die Produktion platzsparender umsetzen, als dies im Stand der Technik möglich ist. Es war besonders überraschend, das die Kombination der verschiedenen Pressvorgänge auf einer Rundlaufpresse nicht zu einer Qualitätsminderung, sondern sogar zu einer Qualitätsverbesserung der Mantelkerntabletten führt. Insbesondere können trotz des Einsatzes unterschiedlicher Pulver in sukzessiven Schritten auf einer Presse eine hohe Reinheit einzelnen Bestandteile der Mantelkerntabletten gewährleistet werden. Dies ist der Fall, da die höhengestaffelten Stempel in Verbindung mit einer Transportvorrichtung eine exakte Ausführung und Trennung der einzelnen Produktionsschritte und Pressvorgänge erlauben.

In einer bevorzugten Ausführungsform der Erfindung ist die Rundlaufpresse dadurch gekennzeichnet, dass die Pressstationen obere und untere Druckrollen aufweisen, die auf die Stempel einwirken. Es ist bevorzugt, dass die Pressstationen als Druckrollenstationen ausgebildet sind. Solche Druckrollenstation umfassen bevorzugt eine obere Aufnahmevorrichtung für obere Druckrollen und eine untere Aufnahmevorrichtung für untere Druckrollen. Es hat sich gezeigt, dass die Krafteinwirkung auf die oberen und unteren Stempel durch Druckrollen besonders präzise steuerbar ist. Dadurch wird ein homogenes Verpressen bei hohem Durchsatz erreicht.

In einer bevorzugten Ausführungsform der Erfindung weist die erste Pressstation ein Messgerät zur Bestimmung der Presskraft während des ersten Pressvorganges auf und die Rundlaufpresse umfasst eine Auswurfstation, welche ausgebildet ist um Kerntabletten auszuwerfen, bei denen während des Verpressens die Presskraft von einem festgelegten Normbereich abweicht. Durch diese bevorzugte Ausführungsform wird die Qualität der gepressten Kerntabletten mithilfe einer Kraftmessung in der ersten Pressstation kontrolliert. Die Pressstation kann bevorzugt eine Druckrollenstation sein, aufweisend eine obere und eine untere Druckrolle, wobei die während des ersten Pressvorganges ausgeübte Presskraft mithilfe eines Messgerätes bestimmbar ist. Weicht die erforderliche Presskraft während des ersten Pressvorganges von einem festgelegten Normbereich ab, so liegt mit hoher Wahrscheinlichkeit eine Störung vor. Beispielsweise kann festgestellt werden, ob die Kerntablette im Gewicht zu leicht oder zu schwer ist oder aber in Bezug auf die Steghöhe oder Tablettenhärte von den festgelegten Produkteigenschaften abweicht. Mithilfe einer Auswurfstation ist es möglich die Kerntabletten zügig und mit hoher Genauigkeit auszusortieren. Im bekannten Stand der Technik erfolgen nach der Qualitätskontrolle Transport- und/oder Lagerungsschritte der Kerntabletten, um diese zur Ummantelung einer zweiten Rundlaufpresse zuzuführen. Beschädigungen, welche während des Transportes auftreten, sind daher im Stand der Technik nur durch zusätzliche aufwendige Kontrollen detektierbar. Durch das Ausführen des Pressprozesses der Kerntablette auf derselben Rundlaufpresse, in welchem die Kerntablette in den Mantel eingelegt wird, kann somit zudem eine höhere Qualität der Mantelkerntabletten gewährleistet werden.

In einer bevorzugten Ausführungsform der Erfindung ist die Rundlaufpresse dadurch gekennzeichnet, dass die dritte Pressstation ein Messgerät zur Bestimmung der Presskraft während des dritten Pressvorganges aufweist und die Rundlaufpresse eine Sortierstation umfasst, welche ausgebildet ist, um Mantelkerntabletten in Abhängigkeit von der Presskraft während des dritten Pressvorganges, einem Transportweg für geeignete Mantelkerntabletten oder einem Transportweg für ungeeignete Mantelkerntabletten zuzuführen. In dieser Ausführungsform ist es somit vorteilhafterweise möglich die Qualität des Endproduktes zu überwachen. Weicht die im dritten Pressvorgang bestimmte Presskraft von einem festgelegten Normbereich ab, so werden die Mantelkerntabletten mit Hilfe der Sortierstation aussortiert. Die Sortierstation kann bevorzugt eine zweigeteilte Auswurfschiene umfassen mit getrennten Transportwegen für korrekte und fehlerhafte Mantelkerntabletten. Es war überraschend, dass ein effizienter und schneller Sortiermechanismus zwischen geeigneten Mantelkerntabletten und ungeeigneten Mantelkerntabletten auf einer einzigen Rundlaufpresse umgesetzt werden kann. Die Qualitätskontrolle der Mantelkerntablette zusammen mit einer Überwachung der Qualität der Kerntablette auf einer einzigen Rundlaufpress weist synergetische Vorteile, da systematische Detektionsfehler reduziert werden.

In einer bevorzugten Ausführungsform betrifft die Erfindung ein Verfahren zur Herstellung von Mantelkerntabletten unter Verwendung einer erfindungsgemäßen Rundlaufpresse oder bevorzugten Ausführungsformen davon umfassend die folgenden Schritte
a) Dosieren eines ersten Pulvers für den Kern der Mantelkerntablette in erste Matrizenhohlräume mit Hilfe einer ersten Füllstation
b) Verpressen des ersten Pulvers zu Kerntabletten mit Hilfe einer ersten Pressstation, wobei optional die Presskraft bestimmt wird
c) Optionales Auswerfen von Kerntabletten, für welche eine Presskraft während des Schrittes b) bestimmt wurde, welche von einem Normbereich abweicht
d) Dosieren eines zweiten Pulvers für den Mantel der Mantelkerntablette in zweiten Matrizenhohlräume mit Hilfe einer zweiten Füllstation
e) Anpressen des zweiten Pulvers mit Hilfe einer zweiten Pressstation
f) Einlegen der Kerntablette mit Hilfe einer Transportvorrichtung vorzugsweise umfassend ein Drehkreuz auf das angepresste zweite Pulver, welche sich in den zweiten Matrizenhohlräumen befindet
g) Dosieren des zweiten Pulvers in zweite Matrizenhohlräume mit Hilfe einer dritten Füllstation, so dass die Kerntablette mit dem zweiten Pulver bedeckt wird
h) Verpressen der mit dem zweiten Pulver ummantelten Kerntablette zu einer Mantelkerntablette mit Hilfe einer dritten Pressstation, wobei optional die Presskraft bestimmt wird
i) Auswerfen der Mantelkerntablette, wobei optional die Mantelkerntabletten mit Hilfe einer Sortierstation in Abhängigkeit von der in Schritt h) bestimmten Presskraft einem Transportweg für geeignete Mantelkerntabletten oder einem Transportweg für ungeeignete Mantelkerntabletten zugeführt werden.

Das Verfahren erlaubt die sequentielle Ausführung von mindestens drei Pressvorgängen, wobei die Pressgüter während eines Rundlaufes weiterverarbeitet werden. Dies stellt eine besondere Weiterentwicklung gegenüber dem Stand der Technik dar. Insbesondere war es überraschend, dass durch das Verfahren Mantelkerntabletten während eines Rundlaufes auf einer Rundlaufpresse in hoher Stückzahl hergestellt werden können. Separate Rundlaupressen sowie ein Transport der Pressgüter zwischen diesen ist vorteilhafterweise nicht notwendig. In dem Verfahren wird bevorzugt jene bevorzugte Ausführungsform der erfindungsgemäßen Rundlaufpresse verwendet, welche für das Ausführen von mindestens drei Pressvorgängen geeignet ist. Vorteile, welche für technische Merkmale der bevorzugten Ausführungsform der Rundlaufpresse genannt wurden, gelten vorteilhafterweise auch für das beschriebene Verfahren. Beispielsweise ist für eine bevorzugte Rundlaufpresse zum Pressen von Mantelkerntabletten offenbart, dass bevorzugt die Kerne in den ersten Matrizenhohlräumen gepresst werden, welche auf einem inneren Teilkreis konzentrisch vorliegen. Die Ausdehnung der ersten Matrizenhohlräume ist bevorzugt kleiner als die Ausdehnung der zweiten Matrizenhohlräume, welche auf einem äußeren Teilkreis konzentrisch angeordnet sind. Für die bevorzugte Ausführungsform der Rundlaufpresse ergibt sich dadurch ein besonders schonender und zügiger Transport der Kerne für die folgende Ummantelung. Ein Fachmann erkennt, dass bei dem beschriebenen Verfahren somit beispielsweise ebenfalls die Dimension und Anordnung der Matrizenhohlräume bevorzugt sind und sich dabei für das Verfahren die genannten Vorteile in Bezug auf den Transport der Kerntabletten ergeben.

Im Folgenden soll die Erfindung an Hand von Beispielen näher erläutert werden, ohne auf diese beschränkt zu sein.

### Kurzbeschreibung der Abbildungen

- Fig. 1: Schematische Abbildung einer bevorzugten Ausführungsform einer Kathode
- Fig. 2: Schematische Darstellung eines Querschnittes eines Rotors einer bevorzugten Ausführungsform der Rundlaufpresse zur Illustration der höhengestaffelten Stempel
- Fig. 3: Schematische Darstellung einer Seitenansicht einer bevorzugten Ausführungsform der Rundlaufpresse zur Illustration des Ausstoßes gepresster Tabletten mit Hilfe der höhengestaffelten Unterstempel
- Fig. 4: Schematische Darstellung einer bevorzugten Ausführungsform der Rundlaufpresse zur Herstellung von Kathoden für Knopfzellen
- Fig. 5: Schematische Draufsicht auf die bevorzugte Ausführungsform der Rundlaufpresse der Fig. 4 zur Illustration der sukzessiven Arbeitsschritte zur Herstellung einer Kathode für Knopfzellen
- Fig. 6: Schematische Darstellung einer bevorzugten Ausführungsform der Transportvorrichtung als Drehkreuz zum Transfer von Tabletten von den ersten Matrizenhohlräumen zu den zweiten Matrizenhohlräumen
- Fig. 7: Schematische Darstellung einer bevorzugten Ausführungsform der Sortierstation zum Ausstoßen und sortieren der gepressten Kathoden
- Fig. 8: Schematische Darstellung einer bevorzugten Ausführungsform einer Rundlaufpresse zur Herstellung von Mantelkerntabletten
- Fig. 9: Übersicht verschiedener Anwendungsmöglichkeit für bevorzugte Ausführungsformen der Rundlaufpresse

### Detaillierte Beschreibung der Abbildungen

Figur 1 zeigt eine schematische Darstellung des Einpressens von Tabletten 1 in Becher 2 wie sie zur Herstellung von Kathoden erfolgt. Die lose Metalloxid-Tablette 1.1 weist einen bevorzugt kleineren Durchmesser als die Becher 2 auf und wird in den Becher 2 eingelegt. Durch das Zusammenwirken von Ober- und Unterstempeln (nicht gezeigt) reduziert sich die Steghöhe der Metalloxid-Tablette, während sich deren Durchmesser erweitert. Dabei wird die Tablette 1 flach gegen den Becherboden eingedrückt. Die flach eingepresste Metalloxid-Tablette 1.2 hat somit einen innigen Kontakt zur Becherinnenwand. Während des Pressvorgangs kann Luft entweichen, so dass die flach eingepresste Metalloxid-Tablette 1.2 fest und sicher im Becher 2 vorliegt.

Figur 2 zeigt eine schematische Darstellung einer bevorzugten Ausführungsform der höhengestaffelten Stempel 10 und 11. Der Oberstempel 10 liegt in der Oberstempelführung 17 vor und weist eine ersten Oberstempelspitze 12 und eine zweite Oberstempelspitze 13 auf. Die Länge der ersten Oberstempelspitze 12 ist um eine Längendifferenz L_{D1} geringer als die Länge der zweiten Oberstempelspitze 13. Weiterhin ist es bevorzugt, dass die erste Oberstempelspitze 12 einen geringeren Durchmesser aufweist, als die zweite Oberstempelspitze 13. Dem gegenüber werden die Unterstempel 11 mit Hilfe einer Unterstempelführung 19 geführt und umfassen eine erste Unterstempelspitze 14 (nicht angezogen) und eine zweite Unterstempelspitze 15 (nicht angezogen). Die Länge der ersten Unterstempelspitze 14 ist um eine Längendifferenz L_{D2} größer als die Länge der zweiten Unterstempelspitze 15. In der bevorzugt dargestellten Ausführungsform sind die Längendifferenzen L_{D1} und L_{D2} identisch. Weiterhin besitzen die ersten Ober- und Unterstempelspitzen 12 und 14 eine identische Form und einen identischen Durchmesser. Das gleiche gilt für die zweiten Ober- und Unterstempelspitzen 13 und 15. Die Ober- und Unterstempel 10 und 11 sind zu den ersten Matrizenhohlräumen 32 und zweiten Matrizenhohlräumen 33 ausgerichtet. Die Größe und Form der kreisförmigen Matrizenhohlräume 32 bzw. 33 korrespondiert mit Größe und Form der ausgerichteten Paare von Ober- und Unterstempelspitzen 12 und 14 bzw. 13 und 15. In der dargestellten Ausführungsform werden die Matrizenhohlräume durch Öffnungen in Matrizeneinsätzen 16 gebildet, welche sich in Ausnehmungen der Matrizenscheibe 18 befinden.

Figur 3 zeigt eine Seitenansicht der bevorzugten Ausführungsform einer Rundlaufpresse, welche höhengestaffelte Stempel umfasst, gemäß der Figur 1. Wie in der Figur 2 gezeigt, sind die ersten Ober- und Unterstempelspitzen 12 und 14 auf einem inneren Teilkreis angeordnet, während die zweiten Ober- und Unterstempelspitzen 13 und 15 auf einem äußeren Teilkreis geführt werden. In den mittleren vier Matrizeneinsätzen 16, sind die Unterstempelspitzen 14 und 15 ersichtlich. Die äußere, zweite Unterstempelspitze 15 ist bündig mit der Oberkante der Matrizenscheibe. Die innere, erste Unterstempelspitze 14 ragt über die Matrizenoberkante aufgrund der Längendifferenz L_{D2} heraus. Durch die Höhenstaffelung der Unterstempel stellen die zweiten Unterstempelspitzen 15 vorteilhafterweise kein Hindernis für das Auswerfen der Tabletten 1 mit Hilfe der ersten Unterstempelspitzen 14 dar.

Figur 4 und Figur 5 zeigen eine schematische Perspektivsicht und Draufsicht einer bevorzugten Rundlaufpresse zum Verpressen von Tabletten in Bechern. Bei den Tabletten handelt es sich bevorzugt um Metalloxid-Tabletten zur Herstellung von Kathoden für Knopfzellen. Die Komponenten der Rundlaufpresse sind auf einer Trägerplatte 27 montiert. Zur besseren Übersicht werden das Maschinengehäuse, der Maschinensockel und der Antrieb der Rundlaufpresse nicht dargestellt. Der Rotor 28 der Rundlaufpresse umfasst eine Ober- und Stempelführung 17 und 19, eine Matrizenscheibe 18 sowie Ober- und Unterstempel 10 und 11. Die Rotationsrichtung des Rotors 28 ist durch einen Pfeil gekennzeichnet. Während der Rotation des Rotors, d.h. eines Rundlaufes, rotieren die Stempel zusammen mit den Matrizeneinsätzen 16 in der Matrizenscheibe 18 durch verschiedene funktionelle Baugruppen bzw. Stationen, welche den Herstellungsprozess der Kathoden bewirken. Die Baugruppen bzw. Stationen der Rundlaufpresse werden entsprechend ihre Wirkreihenfolge entlang der Rotationsrichtung des Rotors 28 beschrieben. Mit Hilfe der ersten Füllstation 29 wird das erste Pulver, bevorzugt das Metalloxid-Pulver, in die ersten Matrizenhohlräume der Matrizeneinsätze gefüllt. Wie in Figur 5 zu erkennen, umfasst die Füllstation 29 zu diesem Zweck bevorzugt einen Füllschuh mit einer Materialzufuhr, Flügelrotoren und einer Abstreifvorrichtung zum Befüllen und Dosieren des Metalloxidpulvers in die ersten Matrizenhohlräume. Nach dem Befüllen der ersten Matrizenhohlräume 32 rotiert der Matrizeneinsatz 16 unter die erste Pressstation 20. In der bevorzugten Ausführungsform handelt es sich um eine Druckrollensäulenstation mit einer oberen Druckrolle 30 und einer unteren Druckrolle (nicht sichtbar). Während der Rotation bewegen sich die Oberstempelschäfte 44 unter der oberen Druckrolle 30 hindurch. Dadurch erfahren die Oberstempel 10 eine Presskraft nach unten. Ebenso erfahren die Unterstempel 11 eine Presskraft nach oben, so dass die ersten Ober- und Unterstempelspitzen das Pulver in den ersten Matrizenhohlräumen 32 zu Tabletten 1 verpressen. Bevorzugt wird in der ersten Pressstation 20 die Presskraft mit Hilfe einer Messzelle bestimmt. Sollte die bestimmte Presskraft von einem festgelegten Normbereich abweichen, so wird die fehlerhafte Tablette in der Auswurfstation 23 ausgestoßen. Bevorzugt umfasst die Auswurfstation 23 eine Ablaufrutsche und das Ausstoßen erfolgt durch ein Anheben der ersten Unterstempelspitzen 14. Im Anschluss an die Herstellung der Tabletten 1 und der Qualitätskontrolle durch die elektronisch gesteuerte Auswurfstation 23 werden die Becher 2 in die zweiten Matrizenhohlräume 33 eingelegt. Zu diesem Zweck werden die Becher 2 mit Hilfe einer Becherzufuhrvorrichtung 21 in einer Transportschiene eines Vibrationsförderers und Transportbandes der Bechereinlegestation 22 zugeführt. Die Bechereinlegestation 22 umfasst bevorzugt ein Drehkreuz mit Greifarmen, welches die Becher 2 übernimmt und in einer Rotationsbewegung an die zweiten Matrizenhohlräume 33 übergibt. Durch die Bechereinlegestation 22 werden die Becher 2 zunächst vereinzelt, um anschließend präzise eingelegt zu werden. Dies erlaubt eine hohe Taktung des Einlegens der Becher 2. Nach dem Einlegen der Becher erfolgt ein Transfer der Tabletten 1 in die Becher 2 mit Hilfe der Transportvorrichtung 24. Die Figur 6 zeigt schematisch die Funktionsweise der bevorzugten Transportvorrichtung 24. Nach dem Einlegen der Tablette 1 in die Becher 2, welche sich in den zweiten Matrizenhohlräumen 33 befinden, erfolgt das Einpressen der Tablette 1 durch die zweite Pressstation 25. Bevorzugt ist die zweite Pressstation ebenfalls eine Druckrollensäule und analog der ersten Pressstation 20 wirken eine obere Druckrolle 31 und eine untere Druckrolle (nicht gezeigt) mit den Stempeln zusammen. Es ist bevorzugt, dass die Druckrollen so eingestellt sind, dass die Unterstempel 11 nahezu konstant in ihrer Position verharren. Während des zweiten Pressvorganges wirkt die zweite Unterstempelspitze 15 daher als ein Gegenhalter und die zweite Oberstempelspitze 13 kann die Tablette 1 gleichmäßig und homogen auf den Becherboden einpressen. Lufteinschlüsse können dadurch wirksam vermieden werden. Im Falle von Metalloxid-Tabletten werden die Becher 2 mit den fertig eingepressten Tabletten 1 als Kathoden bezeichnet, welche zu Knopfzellen weiterverarbeitet werden können. Bevorzugt wird während des zweiten Pressvorganges die Presskraft bestimmt. Durch Vergleich der Presskraft mit einem festgelegten Normbereich werden geeignete und ungeeignete Kathoden in einer Sortierstation 26 unterschiedlichen Behältern zugeführt. Figur 7 zeigte eine schematische Darstellung der Funktionsweise der Sortierstation 26.

Figur 6 zeigt eine schematische Ansicht einer bevorzugten Transportvorrichtung 24 zum Transfer der Tabletten 1 in die Becher 2. Die ersten Unterstempelspitzen 14 werden auf eine Position gefahren, in welcher das obere Ende der ersten Unterstempelspitzen 14 (nicht angezogen) mit der Oberfläche der Matrizenscheibe 18 nivelliert ist. Dadurch liegen die Tabletten 1 auf Höhe der Oberfläche der Matrizenscheibe 18 vor. Es ist bevorzugt, dass die zweiten Unterstempelspitzen 15 (nicht angezogen) eine um eine Längendifferenz L_{D2} kleinere Länge als die ersten Unterstempelspitzen 14 aufweisen, wobei L_{D2} so gewählt wird, dass L_{D2} größer oder gleich der Becherhöhe ist. Somit befinden sich in dieser Position die auf den zweiten Unterstempelspitzen 15 aufliegenden Bechern 2 in den zweiten Matrizenhohlräumen 33 unterhalb der Oberfläche der Matrizenscheibe 18. Beim Passieren in die Transportvorrichtung kann daher mit Hilfe einer einfachen Drehbewegung des bevorzugten Drehkreuzes 36 die Tablette 1 in die Becher eingeschoben werden. Das Drehkreuz 36 weist zu diesem Zweck radial auslaufende Arme auf, deren Form und Abstand an die Tablettengröße angepasst ist. Die Drehfrequenz des Drehkreuzes 36 ist an die Rotationsgeschwindigkeit der Matrizenscheibe 18 angepasst, so dass die Tabletten 1 in die Becher 2 präzise getaktet eingelegt werden.

Figur 7 zeigt eine schematische Ansicht einer bevorzugten Sortierstation 26. Der Auswurf der Becher 2 mit den eingepressten Tabletten 1, wobei es sich bevorzugt um Kathoden handelt, erfolgt bevorzugt durch ein Anheben der zweiten Unterstempelspitzen 15. Da die ersten Unterstempelspitzen 14 auf einem inneren Teilkreis angeordnet sind, befinden sich diese in Auswurfrichtung hinter den Kathoden. Aufgrund der höhengestaffelten Stempel ragen die ersten Unterstempelspitzen 14 mindestens um die Länge L_{D2} über der Oberfläche der Matrizenscheibe 18 heraus, behindern jedoch nicht das Auswerfen der Kathoden. Die Auswurfbewegung erfolgt in Abhängigkeit der Presskraft, welche während des Einpressens der Tabletten bestimmt wurde. Ist die Presskraft innerhalb des festgelegten Normbereichs handelt es sich um geeignete Kathoden. Falls die Presskraft vom festgelegten Normbereich abweicht, werden die Kathoden als mangelhaft eingestuft. Für mangelhafte, ungeeignete Kathoden erfolgt der Auswurf beim Eintritt in die Sortierstation auf einem ersten Transportweg 26b zu einem Ausschussbehälter (nicht gezeigt). Geeignete Kathoden werden leicht verzögert in einem zweiten Transportweg 26a der Ablauflaufrutsche ausgeworfen und einem Sammelbehälter für die geeigneten Kathoden zugeführt.

Figur 8 zeigt die schematische Darstellung einer bevorzugten Rundlaufpresse zur Herstellung von Mantelkerntabletten. Der Rotor 28 der Rundlaufpresse umfasst eine Ober- und Unterstempelführung 17 und 19, eine Matrizenscheibe 18 sowie höhengestaffelte Ober- und Unterstempel 10 und 11 (alle nicht angezogen). Die Rotationsrichtung des Rotors 28 ist durch einen Pfeil gekennzeichnet. Während der Rotation des Rotors, d.h. eines Rundlaufes, rotieren die Stempel 10 und 11 zusammen mit den Matrizeneinsätzen 16 in der Matrizenscheibe 18 durch verschiedene funktionelle Baugruppen, welche den Herstellungsprozess der Mantelkerntabletten vermitteln. Die Baugruppen der Rundlaufpresse werden entsprechend des Ablaufes eines Herstellungsprozesses entlang der Rotationsrichtung des Rotors 28 beschrieben. In der Matrizenscheibe 18 liegen in Ausnehmungen Matrizeneinsätze 16 vor, welche jeweils einen erste Matrizenhohlraum 32 und einen zweite Matrizenhohlraum 33 umfassen. Die Matrizenhohlräume sind bevorzugt kreisförmig, wobei der erste Matrizenhohlraum 32 einen kleineren Durchmesser als der zweite Matrizenhohlraum 33 aufweist. Zudem liegen die ersten Matrizenhohlräume 32 auf einem inneren Teilkreis vor, während die zweiten Matrizenhohlräume 33 auf einem äußeren Teilkreis angeordnet sind. Mit Hilfe der ersten Füllstation 29 wird das erste Pulver für den Kern 41 in die ersten Matrizenhohlräume 32 der Matrizeneinsätze gefüllt. Anschließend wird durch bei Durchlaufen der ersten Pressstation 20 in einem ersten Pressvorgang das Pulver zu einer Kerntablette 41 verpresst. Bevorzugt wirken zu diesem Zweck in der Pressstation 20 obere und untere Druckrollen mit den Ober- und Unterstempeln zusammen. Währenddessen wird bevorzugt in der Pressstation 20 die Presskraft mit Hilfe einer Messzelle bestimmt und mit einem Normbereich verglichen. Eine fehlerhafte Tablette würde über die Presskraftkontrolle erkannt und über die Einzelsortierung in den Ausschusskanal der Auswurfstation 23 geleitet werden. Bevorzugt umfasst die Auswurfstation 23 eine Ablaufrutsche und das Ausstoßen erfolgt durch ein Anheben der ersten Unterstempelspitzen 14. Im Anschluss an die Herstellung der Kerntabletten 41 wird mit Hilfe einer zweiten Füllstation 38 ein zweites Pulver für den Mantel der Kerntabletten 41 in die zweiten Matrizenhohlräume auf die Fläche der zweiten Unterstempelspitzen 15 dosiert. In der zweiten Pressstation wird durch ein Zusammenwirken der oberen Druckrolle 31 und unteren Druckrolle (nicht gezeigt) mit den Stemplen das zweite Pulver vorgepresst. Dieser Prozess wird bevorzugt auch *tamping* genannt. Durch ein leichtes Anpressen des zweiten Pulvers für den Mantel, kann die Kerntablette 41 besonders präzise positioniert werden. Zum Einlegen der Kerntabletten 41 auf den bereits vorgepressten Mantelboden in den zweiten Matrizenhohlräumen 33 wird eine Transportvorrichtung 24 verwandt. Die bevorzugte Transportvorrichtung 24, welche in Fig. 6 dargestellt ist, eignet sich ebenfalls bevorzugt für das Einlegen der Kerntabletten 41. Nach dem die Kerntabletten 41 auf den Mantelboden in den zweiten Matrizenhohlräumen 33 eingelegt wurden, wird mit Hilfe einer dritten Füllstation 39 zusätzliches Mantelpulver, das zweite Pulver, dosiert. Somit wird die Kerntablette 41 vollständig vom Mantelpulver umhüllt. Ein Verpressen der Mantelkerntablette 43 erfolgt in einem dritten Pressvorgang mit Hilfe der dritten Pressstation 40 und einer oberen Druckrolle 42 und einer unteren Druckrolle (nicht gezeigt). Bevorzugt wird während des dritten Pressvorganges die Presskraft bestimmt. Durch Vergleich der Presskraft mit einem festgelegten Normbereich werden geeignete und ungeeignete Mantelkerntabletten in einer Sortierstation 26 unterschiedlichen Behältern zugeführt. Bevorzugt wird zu diesem Zweck die in Figur 7 gezeigte Sortierstation 26 und Funktionsweise angewandt.

Figur 9 illustriert verschiedene bevorzugte Anwendungsgebiete der erfindungsgemäßen Rundlaufpresse mit höhengestaffelten Stempel. Aufgrund der Höhenstaffelung der Stempel können während eines Rundlaufes mehrere ggf. aufeinander aufbauende Pressvorgänge durchgeführt. Dies erlaubt die Herstellung komplexer Produkte während eines Rundlaufes. So kann bevorzugt während eines Rundlaufes eine Mantelkerntablette wie beschrieben produziert werden. Weiterhin ist es auch bevorzugt möglich eine Mehrschichttablette, bevorzugt eine Drei-Schicht-Tablette, während eines Rundlaufes auf einer einzigen Rundlaufpresse herzustellen. Bevorzugt sind für die Produktion der illustrierten Mehrschichttablette die ersten und zweiten Matrizenhohlräume kreisförmig, wobei der Durchmesser der ersten Matrizenhohlräume nur geringfügig kleiner als der Durchmesser der zweiten Matrizenhohlräume ist. Es ist bevorzugt, dass sich die ersten Matrizenhohlräume auf einem inneren Teilkreis der Matrizenscheibe befinden, während die zweiten Matrizenhohlräume auf einem äußeren Teilkreis angeordnet sind. Mit Hilfe einer ersten Füllstation wird bevorzugt das Pulver der inneren zweiten Schicht in die ersten Matrizenhohlräume dosiert und anschließend mit Hilfe einer ersten Pressstation zu einer Tablette verpresst. Ein zweite Füllstation dosiert anschließend das Material der dritten Schicht in die zweiten Matrizenhohlräume, welches mit Hilfe einer zweiten Pressstation verpresst wird. Eine Transportvorrichtung kann die Tablette, welche die zweite Schicht der Mehrschichttablette bildet in die zweiten Matrizenhohlräume auf die bereits angepresste dritte Schicht legen. Eine dritte Füllstation und Pressstation erlaubt bevorzugt das Aufpressen der ersten Schicht und somit die Fertigstellung der Mehrschichttablette. Wie bereits ausführlich dargelegt ist es vorteilhafterweise weiterhin möglich mit Hilfe der erfindungsgemäßen gestaffelten Stempel Tabletten in Becher oder andere Behälter einzupressen. Die gestaffelten Stempel erlauben somit überraschenderweise auf besonders einfache Art während eines Rundlaufes Produkte aus mehreren Komponenten zu verpressen. Vorteilhafterweise können erste Pressgüter wie beispielsweise der Kern im Falle der Mantelkerntablette, eine Tablette, welche die zweite Schicht in einer Mehrschichttablette bildet oder aber eine Metalloxid-Tablette für die Herstellung von Kathoden, in darauf aufbauenden Pressvorgängen weiterverarbeitet werden. Die gestaffelten Stempel erlauben es jedoch auch in unabhängigen Pressvorgängen unabhängige Produkte herzustellen. So kann es bevorzugt sein, wie illustriert, beispielsweise während der ersten Hälfte des Rundlaufes in den ersten Matrizenhohlräumen Tabletten eines kleineren Durchmessers zu produzieren und während der zweiten Hälfte des Rundlaufes in den zweiten Matrizenhohlräumen Tabletten eines größeren Durchmessers herzustellen. Dadurch ist es möglich mit einer einzigen Rundlauftablette für die pharmazeutische Industrie Tabletten unterschiedlichen Gewichtes zu produzieren. So kann beispielsweise auf dem inneren Teilkreis in den ersten Matrizenhohlräumen eine Charge von 50 mg Tabletten produziert werden, während auf dem äußeren Teilkreis in den zweiten Matrizenhohlräumen eine Charge von 100 mg gefahren wird. Für die Produktion dieser unterschiedlich dosierten Tabletten wird bevorzugt das gleiche Pressmaterial mit dem gleichen Wirkstoff verwendet. Die gestaffelten Stempel erlauben somit gegenüber dem Stand der Technik eine deutlich erhöhte Flexibilität für die Anzahl oder Komplexität der Pressprodukte.

### Bezugszeichenliste

- 1.: Tablette
- 1.1: Lose Metalloxid-Tablette
- 1.2: Eingepresste Metalloxid-Tablette
- 2: Becher
- 10: Oberstempel
- 11: Unterstempel
- 12: erste Oberstempelspitze
- 13: zweite Oberstempelspitze
- 14: erste Unterstempelspitze
- 15: zweite Unterstempelspitze
- 16: Matrizeneinsatz
- 17: Oberstempelführung
- 18: Matrizenscheibe
- 19: Unterstempelführung
- 20: erste Pressstation
- 21: Becherzufuhrvorrichtung
- 22: Bechereinlegestation
- 23: Auswurfstation für fehlerhafte Tabletten
- 24: Transportvorrichtung
- 25: Zweite Pressstation
- 26: Sortierstation
- 26a: Transportweg für geeignete Kathoden
- 26b: Transportweg für ungeeignete Kathoden
- 27: Trägerplatte
- 28: Rotor
- 29: Erste Füllstation
- 30: Obere Druckrolle von erster Pressstation
- 31: Obere Druckrolle von zweiter Pressstation
- 32: erste Matrizenhohlräume
- 33: zweite Matrizenhohlräume
- 34: erstes Pressgut
- 35: zweites Pressgut
- 36: Drehkreuz
- 37: Ausnehmungen
- 38: zweite Füllstation
- 39: dritte Füllstation
- 40: dritte Pressstation
- 41: Kerntablette
- 42: obere Druckrolle der dritten Pressstation
- 43: Mantelkerntabletten
- 44: Oberstempelschaft
- 45: Unterstempelschaft

## Patentansprüche

1. Rundlaufpresse zum Ausführen von mindestens zwei Pressvorgängen während eines Rundlaufes der Rundlaufpresse umfassend einen Rotor (28), eine Matrizenscheibe (18), eine Oberstempelführung (17) zur Aufnahme von Oberstempeln (10) und eine Unterstempelführung (19) zur Aufnahme von Unterstempeln (11),
wobei die Oberstempel (10) mindestens zwei Oberstempelspitzen (12, 13) aufweisen und die Unterstempel (11) mindestens zwei Unterstempelspitzen (14, 15) aufweisen, die Matrizenscheibe (18) erste Matrizenhohlräume (32) aufweist, welche zu ersten Ober- und Unterstempelspitzen (12,14) ausgerichtet sind und
zweite Matrizenhohlräume (33) aufweist, welche zu zweiten Ober- und Unterstempelspitzen (13, 15) ausgerichtet sind,
**dadurch gekennzeichnet, dass** eine erste Oberstempelspitze (12) eine um eine Längendifferenz (L_{D1}) kleinere Länge aufweist als eine zweite Oberstempelspitze (13), und, dass eine erste Unterstempelspitze (14) eine um die Längendifferenz (L_{D2}) größere Länge aufweist als eine zweite Unterstempelspitze (15),
so dass in einem ersten Pressvorgang ein erstes Pressgut (34) in den ersten Matrizenhohlräumen (32) und in einem zweiten Pressvorgang ein zweites Pressgut (35) in den zweiten Matrizenhohlräumen (33) während eines Rundlaufes des Rotors der Rundlaufpresse verpresst werden kann.

2. Rundlaufpresse gemäß dem vorherigen Anspruch
**dadurch gekennzeichnet, dass**
die Ausdehnung der ersten Matrizenhohlräume (32) und die Ausdehnung der ersten Ober- und Unterstempelspitzen (12,14) kleiner sind als die Ausdehnung der zweiten Matrizenhohlräume (33) und die Ausdehnung der zweiten Ober- und Unterstempelspitzen (13,15).

3. Rundlaufpresse gemäß einem der vorherigen Ansprüche
**dadurch gekennzeichnet, dass**
die Rundlaufpresse Matrizeneinsätze (16) umfasst, wobei die Matrizenscheibe (18) Ausnehmungen (37) für die Matrizeneinsätze (16) aufweist und in je einem Matrizeneinsatz (16) der erste Matrizenhohlraum (32) und der zweite Matrizenhohlraum (33) vorliegen.

4. Rundlaufpresse gemäß einem der vorherigen Ansprüche
**dadurch gekennzeichnet, dass**
die Rundlaufpresse eine Transportvorrichtung (24) umfasst, welche nach dem ersten Pressvorgang das erste Pressgut (34) in die zweiten Matrizenhohlräume (33) transportiert.

5. Rundlaufpresse gemäß dem vorherigen Anspruch
**dadurch gekennzeichnet, dass**
die Transportvorrichtung (24) ein Drehkreuz (36) oder einen Schieber umfasst und nach dem ersten Pressvorgang das untere Presswerkzeug (11) auf eine Position fahrbar ist, in welcher die erste Unterstempelspitze (14) an ihrem oberen Ende mit der Oberfläche der Matrizenscheibe (18) abschließt und der Transport des ersten Pressgutes (34) in die zweiten Matrizenhohlräume (33) durch ein Drehen des Drehkreuzes (36) oder durch den Schieber erfolgt.

6. Rundlaufpresse gemäß einem der vorherigen Ansprüche
**dadurch gekennzeichnet, dass**
die ersten Matrizenhohlräume (32) und die ersten Ober- und Unterstempelspitzen (12, 14) auf einem inneren Teilkreis konzentrisch angeordnet sind und die zweiten Matrizenhohlräume (33) und die zweiten Ober- und Unterstempelspitzen (13, 15) auf einem äußeren Teilkreis konzentrisch angeordnet sind.

7. Rundlaufpresse gemäß einem der vorherigen Ansprüche
**dadurch gekennzeichnet, dass**
die Rundlaufpresse zum Verpressen von Tabletten (1) in Bechern (2) geeignet ist und die Rundlaufpresse eine Füllstation (29), eine erste Pressstation (20), eine Bechereinlegestation (22), eine Transportvorrichtung (24) und eine zweite Pressstation (25) umfasst,
wobei die Füllstation (29) ausgebildet ist, um Pulver vorzugsweise ein Metalloxid-Pulver in die ersten Matrizenhohlräume (32) zu dosieren,
die erste Pressstation (20) ausgebildet ist, das Pulver in einem ersten Pressvorgang in den ersten Matrizenhohlräumen zu einer Tablette (1) zu verpressen,
die Bechereinlegestation (22) ausgebildet ist, um Becher (2) in die zweiten Matrizenhohlräume (33) zu positionieren,
die Transportvorrichtung (24) ausgebildet ist, um die Tablette (1) in die Becher (2) einzulegen, welche sich in den zweiten Matrizenhohlräumen (33) befinden und die zweite Pressstation (25) ausgebildet ist, die Tablette (1) in den Bechern (2) in einem zweiten Pressvorgang einzupressen.

8. Rundlaufpresse gemäß dem Anspruch 7
**dadurch gekennzeichnet, dass**
die erste Pressstation (20) ein Messgerät zur Bestimmung der Presskraft während des ersten Pressvorganges aufweist und die Rundlaufpresse eine Auswurfstation (23) umfasst, welche ausgebildet ist um Tabletten (1) auszuwerfen, bei denen während des Verpressens die Presskraft von einem festgelegten Normbereich abweicht.

9. Rundlaufpresse gemäß einem der Ansprüche 7 oder 8
**dadurch gekennzeichnet, dass**
die zweite Pressstation (25) ein Messgerät zur Bestimmung der Presskraft während des zweiten Pressvorganges aufweist und die Rundlaufpresse eine Sortierstation (26) umfasst, welche ausgebildet ist, um Becher mit eingepressten Tabletten in Abhängigkeit von der Presskraft, während des zweiten Pressvorganges einem Transportweg (26a) für geeignete Becher oder einem Transportweg (26b) für ungeeignete Becher zuzuführen, sofern die Presskraft von einem festgelegten Normbereich abweicht.

10. Verfahren zur Herstellung von Kathoden für Knopfzellen unter Verwendung einer Rundlaufpresse gemäß einem der vorherigen Ansprüche umfassend die folgenden Schritte
a) Dosieren von Pulver vorzugsweise von einem Metalloxid-Pulver in erste Matrizenhohlräume (32) mit Hilfe einer Füllstation (29)
b) Verpressen des Pulvers, vorzugsweise des Metalloxid-Pulvers, zu Tabletten (1) mit Hilfe einer ersten Pressstation (20), wobei optional die Presskraft bestimmt wird
c) Optionales Auswerfen von Tabletten (1), für welche eine Presskraft während des Schrittes c) bestimmt wurde, welche von einem Normbereich abweicht.
d) Einlegen der Becher (2) in die zweiten Matrizenhohlräume (33) mit Hilfe einer Bechereinlegestation (22)
e) Einlegen der Tablette (1) mit Hilfe einer Transportvorrichtung (24) vorzugsweise umfassend ein Drehkreuz (36) in die Becher (2), welche sich in den zweiten Matrizenhohlräumen (33) befinden
f) Verpressen der Tablette (1) in den Boden der Becher (2) mit Hilfe einer zweiten Pressstation (25) und des Zusammenwirkens der zweiten Oberstempelspitzen (13) und der zweiten Unterstempelspitzen (15), wobei optional die Presskraft bestimmt wird
g) Auswerfen der Kathoden, wobei optional die Kathoden mit Hilfe einer Sortierstation (26) in Abhängigkeit von der in Schritt f) bestimmten Presskraft einem Transportweg (26a) für geeignete Kathoden oder einem Transportweg (26b) für ungeeignete Kathoden zugeführt werden.

11. Rundlaufpresse gemäß einem der Ansprüche 1 - 6 zum Ausführen von mindestens drei Pressvorgängen während eines Rundlaufes der Rundlaufpresse
**dadurch gekennzeichnet, dass**
die Rundlaufpresse zur Herstellung von Mantelkerntabletten (43) geeignet ist und die Rundlaufpresse eine erste Füllstation (29), eine erste Pressstation (20), eine zweite Füllstation (38), eine zweite Pressstation (25), eine Transportvorrichtung (24), eine dritte Füllstation (39) und eine dritte Pressstation (40) umfasst,
wobei die erste Füllstation (29) ausgebildet ist, um ein erstes Pulver in die ersten Matrizenhohlräume (32) zu dosieren,
die erste Pressstation (20) ausgebildet ist, das erste Pulver in einem ersten Pressvorgang in den ersten Matrizenhohlräumen (32) zu einer Kerntablette (41) zu verpressen,
die zweite Füllstation (38) ausgebildet ist, um ein zweites Pulver in die zweiten Matrizenhohlräume (33) zu dosieren,
die zweite Pressstation (25) ausgebildet ist, um das zweite Pulver in einem zweiten Pressvorgang in den zweiten Matrizenhohlräumen (33) anzupressen,
die Transportvorrichtung (24) ausgebildet ist, um die Kerntablette (41) in die zweiten Matrizenhohlräume (33) auf das bereits angepresste zweite Pulver einzulegen,
die dritte Füllstation (39) ausgebildet ist, um das zweite Pulver in die zweiten Matrizenhohlräume (33) zu dosieren, wodurch die Kerntablette (41) mit dem zweiten Pulver bedeckt wird
die dritte Pressstation (40) ausgebildet ist, um in einem dritten Pressvorgang, die von dem zweiten Pulver ummantelte Kerntablette (41) in den zweiten Matrizenhohlräumen (33), zu einer Mantelkerntablette (43) zu verpressen.

12. Rundlaufpresse gemäß einem der vorherigen Ansprüche 7-11
**dadurch gekennzeichnet, dass**
die Pressstationen obere und untere Druckrollen aufweisen, die auf die Stempel (10,11) einwirken.

13. Rundlaufpresse gemäß dem Anspruch 11 oder 12
**dadurch gekennzeichnet, dass**
die erste Pressstation (20) ein Messgerät zur Bestimmung der Presskraft während des ersten Pressvorganges aufweist und die Rundlaufpresse eine Auswurfstation (23) umfasst, welche ausgebildet ist um Kerntabletten (41) auszuwerfen, bei denen während des Verpressens die Presskraft von einem festgelegten Normbereich abweicht.

14. Rundlaufpresse gemäß einem der Ansprüche 11 - 13
**dadurch gekennzeichnet, dass**
die dritte Pressstation (40) ein Messgerät zur Bestimmung der Presskraft während des dritten Pressvorganges aufweist und die Rundlaufpresse eine Sortierstation (26) umfasst, welche ausgebildet ist, um Mantelkerntabletten (43) in Abhängigkeit von der Presskraft während des dritten Pressvorganges, einem Transportweg (26a) für geeignete Mantelkerntabletten (43) oder einem Transportweg (26b) für ungeeignete Mantelkerntabletten (43) zuzuführen.

15. Verfahren zur Herstellung von Mantelkerntabletten (43) unter Verwendung einer Rundlaufpresse gemäß einem der vorherigen Ansprüche 1 - 6 oder 11 - 14 umfassend die folgenden Schritte
a) Dosieren eines ersten Pulvers für den Kern der Mantelkerntablette (43) in erste Matrizenhohlräume (32) mit Hilfe einer ersten Füllstation (29)
b) Verpressen des ersten Pulvers zu Kerntabletten (41) mit Hilfe einer ersten Pressstation (20), wobei optional die Presskraft bestimmt wird
c) Optionales Auswerfen von Kerntabletten (41), für welche eine Presskraft während des Schrittes b) bestimmt wurde, welche von einem Normbereich abweicht
d) Dosieren eines zweiten Pulvers für den Mantel der Mantelkerntablette (43) in zweite Matrizenhohlräume (33) mit Hilfe einer zweiten Füllstation (38)
e) Anpressen des zweiten Pulvers mit Hilfe einer zweiten Pressstation (25)
f) Einlegen der Kerntablette (41) mit Hilfe einer Transportvorrichtung (24) vorzugsweise umfassend ein Drehkreuz (36) auf das angepresste zweite Pulver, welche sich in den zweiten Matrizenhohlräumen (33) befindet
g) Dosieren des zweiten Pulvers in zweite Matrizenhohlräume (33) mit Hilfe einer dritten Füllstation (39), so dass die Kerntablette (41) mit dem zweiten Pulver bedeckt wird
h) Verpressen der mit dem zweiten Pulver ummantelten Kerntablette (41) zu einer Mantelkerntablette (43) mit Hilfe einer dritten Pressstation (40), wobei optional die Presskraft bestimmt wird
i) Auswerfen der Mantelkerntablette (43), wobei optional die Mantelkerntabletten (43) mit Hilfe einer Sortierstation (26) in Abhängigkeit von der in Schritt h) bestimmten Presskraft einem Transportweg (26a) für geeignete Mantelkerntabletten oder einem Transportweg (26b) für ungeeignete Mantelkerntabletten zugeführt werden.

## Claims

1. A rotation press for carrying out at least two pressing processes during a rotation of the rotation press, comprising a rotor (28), a die table (18), an upper stamp guide (17) for receiving upper stamps (10) and a lower stamp guide (19) for receiving lower stamps (11), wherein the upper stamps (10) have at least two upper stamp tips (12, 13) and the lower stamps (11) have at least two lower stamp tips (14, 15), the die table (18) has first die cavities (32) aligned toward first upper and lower stamp tips (12, 14), and has second die cavities (33) aligned toward second upper and lower stamp tips (13, 15), **characterized in that** the length of a first upper stamp tip (12) is shorter by a length difference (LD1) than a second upper stamp tip (13), and **in that** the length of a first lower stamp tip (14) is longer by the length difference (LD2) than a second lower stamp tip (15), so that in a first pressing process, a first pressing material (34) can be pressed into the first die cavities (32) and in a second pressing process a second pressing material (35) can be pressed into the second die cavities (33) during a rotation of the rotor of the rotation press.

2. The rotation press according to the preceding claim,
**characterized in that**
the dimensions of the first die cavities (32) and the dimensions of the first upper and lower stamp tips (12, 14) are smaller than the dimensions of the second die cavities (33) and the dimensions of the second upper and lower stamp tips (13, 15).

3. The rotation press according to any one of the preceding claims,
**characterized in that**
the rotation press comprises die inserts (16), wherein the die table (18) has recesses (37) for the die inserts (16), and each die insert (16) contains a first die cavity (32) and a second die cavity (33).

4. The rotation press according to any one of the preceding claims,
**characterized in that**
the rotation press comprises a transport device (24), which transports the first pressing material (34) into the second die cavities (33) after the first pressing process.

5. The rotation press according to the preceding claim,
**characterized in that**
the transport device (24) comprises a spider wheel (36) or a slider, and after the first pressing process, the lower pressing tool (11) can be moved into a position in which the upper end of the first lower stamp tip (14) is flush with the surface of the die table (18), and the first pressing material (34) is transported into the second die cavities (33) by a rotation of the spider wheel (36) or by the slider.

6. The rotation press according to any one of the preceding claims,
**characterized in that**
the first die cavities (32) and the first upper and lower stamp tips (12, 14) are arranged concentrically in an inner part of a divided circle, and the second die cavities (33) and the second upper and lower stamp tips (13, 15) are arranged concentrically in an outer part of a divided circle.

7. The rotation press according to any one of the preceding claims,
**characterized in that**
the rotation press is suitable for pressing tablets (1) into cups (2), and the rotation press comprises a filling station (29), a first pressing station (20), a cup loading station (22), a transport device (24) and a second pressing station (25),
wherein the filling station (29) is designed to meter powder, preferably a metal oxide powder, into the first die cavities (32),
the first pressing station (20) is designed to press the powder into the first die cavities in a first pressing process to form a tablet (1),
the cup loading station (22) is designed to position cups (2) in the second die cavities (33),
the transport device (24) is designed to place the tablets (1) into the cups (2), which are located in the second die cavities (33),
and the second pressing station (25) is designed to press the tablets (1) into the cups (2) in a second pressing process.

8. The rotation press according to claim 7,
**characterized in that**
the first pressing station (20) has a meter for determining the pressing force during the first pressing process, and the rotation press comprises an ejection station (23) designed to eject tablets (1) for which during pressing, the pressing force deviates from an established standard range.

9. The rotation press according to either of claims 7 and 8,
**characterized in that**
the second pressing station (25) has a meter for determining the pressing force during the second pressing process, and the rotation press comprises a sorting station (26), which is designed to feed cups with tablets pressed therein, dependent upon the pressing force during the second pressing process, to a transport path (26a) for acceptable cups or, if the pressing force deviates from an established standard range, to a transport path (26b) for unacceptable cups.

10. A method for producing cathodes for button cells using a rotation press according to any one of the preceding claims, comprising the following steps
a) metering powder, preferably a metal oxide powder, into first die cavities (32) with the aid of a filling station (29),
b) pressing the powder, preferably the metal oxide powder, into tablets (1) with the aid of a first pressing station (20), wherein the pressing force is optionally determined,
c) optionally ejecting tablets (1) for which the pressing force determined during step c) deviates from a standard range,
d) loading the cups (2) into the second die cavities (33) with the aid of a cup loading station (22),
e) loading the tablets (1), with the aid of a transport device (24) preferably comprising a spider wheel (36), into the cups (2), which are located in the second die cavities (33),
f) pressing the tablets (1) into the base of the cups (2) with the aid of a second pressing station (25) and the cooperation of the second upper stamp tips (13) and the second lower stamp tips (15), wherein the pressing force is optionally determined,
g) ejecting the cathodes, wherein the cathodes optionally are directed with the aid of a sorting station (26) to a transport path (26a) for acceptable cathodes or to a transport path (26b) for unacceptable cathodes, dependent upon the pressing force determined in step f).

11. The rotation press according to any one of claims 1-6 for carrying out at least three pressing processes during a rotation of the rotation press,
**characterized in that**
the rotation press is suitable for the production of core-coated tablets (43), and the rotation press comprises a first filling station (29), a first pressing station (20), a second filling station (38), a second pressing station (25), a transport device (24), a third filling station (39) and a third pressing station (40),
wherein the first filling station (29) is designed to meter a first powder into the first die cavities (32),
the first pressing station (20) is designed to press the first powder into the first die cavities (32) in a first pressing process to form a core tablet (41),
the second filling station (38) is designed to meter a second powder into the second die cavities (33),
the second pressing station (25) is designed to press the second powder into the second die cavities (33) in a second pressing process,
the transport device (24) is designed to load the core tablets (41) into the second die cavities (33) on top of the already pressed second powder,
the third filling station (39) is designed to meter the second powder into the second die cavities (33), thereby covering the core tablets (41) with the second powder,
the third pressing station (40) is designed to press the core tablets (41), which are encased inside the second powder, into the second die cavities (33) in a third pressing process to form a coated-core tablet (43).

12. The rotation press according to any one of the preceding claims 7-11
**characterized in that**
the pressing stations have upper and lower pressing rollers that act on the stamps (10, 11).

13. The rotation press according to either of claims 11 and 12,
**characterized in that**
the first pressing station (20) has a meter for determining the pressing force during the first pressing process, and the rotation press comprises an ejection station (23), which is designed to eject core tablets (41) for which the pressing force during pressing deviates from an established standard range.

14. The rotation press according to any one of claims 11-13,
**characterized in that**
the third pressing station (40) has a meter for determining the pressing force during the third pressing process, and the rotation press comprises a sorting station (26), which is designed to direct coated-core tablets (43) to a transport path (26a) for acceptable coated-core tablets (43) or to a transport path (26b) for unacceptable coated-core tablets (43), dependent upon the pressing force during the third pressing process.

15. A method for producing coated-core tablets (43) using a rotation press according to any one of the preceding claims 1-6 or 12-14, comprising the following steps
a) metering a first powder for the core of the coated-core tablets (43) into first die cavities (32) with the aid of a first filling station (29),
b) pressing the first powder into core tablets (41) with the aid of a first pressing station (20), wherein the pressing force is optionally determined,
c) optionally ejecting core tablets (41) for which the pressing force determined during step b) deviates from a standard range,
d) metering a second powder for the coating of the coated-core tablets (43) into second die cavities (33) with the aid of a second filling station (38),
e) pressing the second powder with the aid of a second pressing station (25),
f) loading the core tablet (41), with the aid of a transport device (24) preferably comprising a spider wheel (36), onto the pressed second powder, which is located in the second die cavities (33),
g) metering the second powder into second die cavities (33) with the aid of a third filling station (39), so that the core tablet (41) is covered by the second powder,
h) pressing the core tablet (41), which is encased within the second powder, to form a coated-core tablet (43) with the aid of a third pressing station (40), wherein the pressing force is optionally determined,
i) ejecting the coated-core tablet (43), wherein the coated-core tablets (43) optionally are directed, with the aid of a sorting station (26), to a transport path (26a) for acceptable coated-core tablets or to a transport path (26b) for unacceptable coated-core tablets, dependent upon the pressing force determined in step h).

## Revendications

1. Presse rotative destinée à exécuter au moins deux processus de presse pendant une rotation de la presse rotative, et comprenant un rotor (28), un disque à matrices (18), un guidage de poinçon supérieur (17) destiné à recevoir des poinçons supérieurs (10) et un guidage de poinçon inférieur (19) destiné à recevoir des poinçons inférieurs (11)
dans laquelle
les poinçons supérieurs (10) présentent au moins deux pointes de poinçon supérieurs (12, 13),
et
les poinçons inférieurs (11) présentent au moins deux pointes de poinçon inférieurs (14, 15),
le disque à matrices (18) présente des premières cavités de matrice (32) alignées avec des premières pointes de poinçons supérieurs et inférieurs (12, 14) et des secondes cavités de matrice (33) alignées avec des secondes pointes de poinçons supérieurs et inférieurs (13, 15), **caractérisée en ce qu'**une première pointe de poinçon supérieur (12) a une longueur inférieure d'une différence de longueur (LD1) à une seconde pointe de poinçon supérieur (13), et **en ce qu'**une première pointe de poinçon inférieur (14) a une longueur supérieure de la différence (LD2) à une seconde pointe de poinçon inférieure (15), de sorte que, lors d'un premier processus de pressage, un premier matériau à presser (34) peut être pressé dans les premières cavités de matrice (32), et lors d'un deuxième processus de pressage, un second matériau à presser (35) peut être pressé dans les secondes cavités de matrice (33) pendant une rotation du rotor de la presse rotative.

2. Presse rotative selon la revendication précédente,
**caractérisée en ce que**
la dimension des premières cavités de matrice (32) et la dimension des premières pointes de poinçons supérieurs et inférieurs (12,14) sont inférieures à la dimension des secondes cavités de matrice (33) et à la dimension des secondes pointes de poinçons supérieurs et inférieurs (13,15).

3. Presse rotative selon l'une des revendications précédentes,
**caractérisée en ce que**
la presse rotative comprend des inserts de matrice (16), dans laquelle le disque à matrices (18) présente des évidements (37) pour les inserts de matrice (16) et chaque insert de matrice (16) comprend la première cavité de matrice (32) et la seconde cavité de matrice (33).

4. Presse rotative selon l'une des revendications précédentes,
**caractérisée en ce que**
la presse rotative comprend un dispositif de transport (24) qui, après le premier processus de pressage, transporte le premier matériau à presser (34) dans les secondes cavités de matrice (33).

5. Presse rotative selon la revendication précédente,
**caractérisée en ce que**
le dispositif de transport (24) comprend un tourniquet (36) ou une glissière et, après le premier processus de pressage, l'outil de pressage inférieur (11) peut être déplacé vers une position dans laquelle la première pointe de poinçon inférieur (14) s'engage à son extrémité supérieure avec la surface du disque à matrices (18) et le transport du premier matériau à presser (34) dans les secondes cavités de matrice (33) a lieu par rotation du tourniquet (36) ou par la glissière.

6. Presse rotative selon l'une des revendications précédentes,
**caractérisée en ce que**
les premières cavités de matrice (32) et les premières pointes de poinçons supérieurs et inférieurs (12, 14) sont disposés concentriquement sur un cercle partiel intérieur et les secondes cavités de matrice (33) et les secondes pointes de poinçons supérieurs et inférieurs (13, 15) sont disposées concentriquement sur un cercle partiel extérieur.

7. Presse rotative selon l'une des revendications précédentes,
**caractérisée en ce que**
la presse rotative est adaptée pour former des comprimés (1) par compression dans des coupelles (2) et la presse rotative comprend un poste de remplissage (29), un premier poste de pressage (20), un poste d'insertion de coupelles (22), un dispositif de transport (24) et un deuxième poste de pressage (25),
dans laquelle le poste de remplissage (29) est conçu pour doser une poudre, de préférence une poudre d'oxyde métallique, dans les premières cavités de matrices (32),
le premier poste de pressage (20) est conçu pour comprimer la poudre lors d'un premier processus de pressage dans les premières cavités de matrice afin de former un comprimé (1), le poste d'insertion de coupelles (22) est conçu pour positionner des coupelles (2) dans les secondes cavités de matrice (33),
le dispositif de transport (24) est conçu pour insérer les comprimés (1) dans les coupelles (2) situées dans les secondes cavités de matrice (33) et le deuxième poste de pressage (25) est conçu pour presser les comprimés (1) dans les coupelles (2) lors d'un deuxième processus de pressage.

8. Presse rotative selon la revendication 7,
**caractérisée en ce que**
le premier poste de pressage (20) comporte un dispositif de mesure pour déterminer la force de pressage lors du premier processus de pressage et la presse rotative comprend un poste d'éjection (23) conçu pour éjecter des comprimés (1) pour lesquels la force de pressage, pendant la compression, s'écarte d'une plage normale spécifiée.

9. Presse rotative selon l'une des revendications 7 ou 8,
**caractérisée en ce que**
le deuxième poste de pressage (25) comporte un dispositif de mesure permettant de déterminer la force de pressage pendant le second processus de pressage et la presse rotative comprend un poste de tri (26) conçu pour acheminer, en fonction de la force de pressage, pendant le seconde processus de pressage, des coupelles comportant des comprimés pressés dans une voie de transport (26a) pour les coupelles qui conviennent ou dans une voie de transport (26b) pour les coupelles qui ne conviennent pas, si la force de pressage s'écarte d'une plage normale spécifiée.

10. Procédé de fabrication de cathodes pour piles bouton utilisant une presse rotative selon l'une des revendications précédentes, comprenant les étapes suivantes :
a) le dosage de la poudre, de préférence à partir d'une poudre d'oxyde métallique, dans des premières cavités de matrice (32) au moyen d'un poste de remplissage (29)
b) la compression de la poudre, de préférence de la poudre d'oxyde métallique, pour former des comprimés (1) au moyen d'un premier poste de presse (20), dans lequel la force de pressage est éventuellement définie
c) l'éjection facultative de comprimés (1) pour lesquels une force de pressage a été définie au cours de l'étape c), laquelle s'écarte d'une plage normale.
d) l'insertion des coupelles (2) dans les secondes cavités de matrice (33) au moyen d'un poste d'insertion de coupelles (22)
e) l'insertion des comprimés (1) dans les coupelles (2) situées dans les secondes cavités de matrice (33) au moyen d'un dispositif de transport (24) comprenant de préférence un tourniquet (36)
f) la formation de comprimés (1) par compression dans le fond des coupelles (2) au moyen d'un deuxième poste de pressage (25) et de la coopération des secondes pointes de poinçons supérieurs (13) et des secondes pointes de poinçons inférieurs (15), dans lequel la force de pressage est éventuellement définie
g) l'éjection des cathodes, dans lequel les cathodes sont éventuellement acheminées au moyen d'un poste de tri (26), en fonction de la force de pressage définie à l'étape f), dans une voie de transport (26a) pour des cathodes qui conviennent ou dans une voie de transport (26b) pour des cathodes qui ne conviennent pas.

11. Presse rotative selon l'une des revendications 1 à 6, destinée à exécuter au moins trois processus de pressage pendant une rotation de la presse rotative,
**caractérisée en ce que**
la presse rotative est adaptée pour la fabrication de comprimés à enveloppe et noyau (43), et la presse rotative comprend un premier poste de remplissage (29), un premier poste de pressage (20), un deuxième poste de remplissage (38), un deuxième poste de pressage (25), un dispositif de transport (24), un troisième poste de remplissage (39) et un troisième poste de pressage (40),
dans laquelle le premier poste de remplissage (29) est conçu pour doser une première poudre dans les premières cavités de matrice (32),
le premier poste de pressage (20) est conçu pour comprimer la première poudre dans les premières cavités de matrice (32) lors d'un premier processus de pressage pour former un comprimé noyau (41),
le deuxième poste de remplissage (38) est conçu pour doser une seconde poudre dans les secondes cavités de matrice (33),
le deuxième poste de pressage (25) est conçu pour presser la seconde poudre dans les secondes cavités de matrice (33) lors d'un deuxième processus de pressage,
le dispositif de transport (24) est conçu pour insérer le comprimé noyau (41) dans les secondes cavités de matrice (33) sur la seconde poudre déjà comprimée,
le troisième poste de remplissage (39) est conçu pour doser la seconde poudre dans les secondes cavités de matrice (33), le comprimé noyau (41) étant recouvert de la seconde poudre le troisième poste de pressage (40) est conçu pour comprimer, lors d'un troisième processus de pressage, le comprimé noyau enrobé de la seconde poudre (41) dans les secondes cavités de matrice (33), pour former un comprimé à enveloppe et noyau (43).

12. Presse rotative selon l'une des revendications précédentes 7 à 11,
**caractérisée en ce que**
les postes de pressage comprennent des rouleaux de pression supérieurs et inférieurs qui agissent sur les poinçons (10,11).

13. Presse rotative selon la revendication 11 ou la revendication 12,
**caractérisée en ce que**
le premier poste de pressage (20) comporte un dispositif de mesure pour déterminer la force de pressage lors du premier processus de pressage, et la presse rotative comprend un poste d'éjection (23) conçu pour éjecter des comprimés noyaux (41) pour lesquels, pendant la compression, la force de pressage s'écarte d'une plage normale spécifiée, pendant la compression.

14. Presse rotative selon l'une des revendications précédentes 11 à 13,
**caractérisée en ce que**
le troisième poste de pressage (40) comporte un dispositif de mesure pour déterminer la force de pressage pendant le troisième processus de pressage, et la presse rotative comprend un poste de tri (26) conçu pour acheminer des comprimés à enveloppe et noyau (43), en fonction de la force de pressage pendant le troisième processus de pressage, dans une voie de transport (26a) pour les comprimés à enveloppe et noyau (43) qui conviennent ou dans une voie de transport (26b) pour les comprimés à enveloppe et noyau (43) qui ne conviennent pas.

15. Procédé de fabrication de comprimés à noyau et manteau (43) utilisant une presse rotative selon l'une des revendications précédentes 1 à 6 ou 12 à 14, comprenant les étapes suivantes
a) le dosage d'une première poudre pour le noyau des comprimés à enveloppe et noyau (43) dans des premières cavités de matrice (32) au moyen d'un premier poste de remplissage (29)
b) la compression de la première poudre pour des comprimés noyau (41), au moyen d'un premier poste de pressage (20), dans lequel la force de pressage est éventuellement définie
c) l'éjection facultative de comprimés noyaux (41) pour lesquels une force de pressage a été définie au cours de l'étape b), laquelle s'écarte d'une plage normale
d) le dosage d'une seconde poudre pour l'enveloppe du comprimé à enveloppe et noyau (43) dans des secondes cavités de matrice (33) au moyen d'un deuxième poste de remplissage (38)
e) le pressage de la seconde poudre au moyen d'un deuxième poste de pressage (25)
f) l'insertion du comprimé noyau (41) au moyen d'un dispositif de transport (24), comprenant de préférence un tourniquet (36) sur la seconde poudre comprimée, qui se trouve dans les secondes cavités de matrice (33)
g) le dosage de la seconde poudre dans des secondes cavités de matrice (33) au moyen d'un troisième poste de remplissage (39), de sorte que le comprimé noyau (41) est recouvert de la seconde poudre
h) la compression du comprimé noyau (41) enrobé de la seconde poudre pour former un comprimé à enveloppe et noyau (43), au moyen d'un troisième poste de pressage (40), dans lequel la force de pressage est éventuellement définie
i) l'éjection du comprimé à enveloppe et noyau (43), dans lequel les comprimés à enveloppe et noyau (43) sont éventuellement acheminés au moyen d'un poste de tri (26) en fonction de la force de pressage définie à l'étape h), dans une voie de transport (26a) pour des comprimés à enveloppe et noyau qui conviennent ou dans une voie de transport (26b) pour des comprimés à enveloppe et noyau qui ne conviennent pas.
